# EUROPÄISCHE PATENTSCHRIFT

(11) **EP 0 964 162 B1**
(45) Veröffentlichungstag und Bekanntmachung des Hinweises auf die Patenterteilung: **03.07.2002**
(21) Anmeldenummer: 99201055.3
(22) Anmeldetag: 31.03.1999
(51) Int. Cl.: F04D 33/00, F04F 7/00

(54) **Pumpe,bestehend aus einem System von Rohrschlangen, die periodisch Rotorträgheitskräfte übertragen**
Pump consisting of a system of pipes oscillated in order to pump by inertia
Pompe consistant en un système de tubes soumis à des oscillation pour pomper par inertie

(30) Priorität: 09.06.1998 IT BZ980035
(43) Veröffentlichungstag der Anmeldung: 15.12.1999
(73) Patentinhaber: Franch, Gino, 39100 Bolzano (IT)
(72) Erfinder: Franch, Gino, 39100 Bolzano (IT)
(74) Vertreter: Faraggiana, Vittorio, Dr. Ing.

(56) Entgegenhaltungen:
- US-A- 2 918 875
- US-A- 3 617 153

## Beschreibung

Die vorliegende Erfindung betrifft eine aus einem Mechanismus bestehende, einem System von Rohrschaltungen Rotorträgheitskräfte periodischer Art übertragende Pumpe, die in der in ihnen enthaltenen Flüssigkeit einen Druck und eine Förderleistung kontinuierlichen Charakters entwickeln, gemäß dem Oberbegriff des Anspruchs 1.

Im Patent USA 2,918,875 - Dec. 29.01.1959 (Dokument D1) wird eine Pumpe beschrieben, die auf wirbelfreie, d.h. zentrifugale Kräfte beruht, die den augenblicklichen Druck p = 4/s m₀r_{c}Ω² = m₀/s r₀ϕ₀²ω² (1-2 cos 2 ω t), entwickeln, während Mittelwert P = m₀/s r₀ ϕ₀²ω² ist. In den vorstehenden Beziehungen ist m₀ die flüssige Masse, die in jeder der vier Schaltungen Nr. 55, 61, 67, 73 (siehe Figur 4) enthalten ist; S_{c} ist der Querschnitt der Schaltung, r_{c} und r₀ sind jeweils der Radius des Schwerpunktes der Masse m₀ und deren höchste Radiallänge; ϕ₀ (......) ist der rechte und linke Drehwinkel des Rotors, welcher auf seine Pendelbewegung zurückzuführen ist; Ω = ϕ₀ ω sin ωt ist der augenblickliche Wert der Pendelgeschwindigkeit des Rotors; wenn ω ist die konstante Winkelgeschwindigkeit der Kurbelwelle. Die Pumpe hat den Vorteil der Abwesenheit von Sperrventilen und den Nachteil eines entwickelten Druckes, der durch die Geringfügigkeit des statischen Momentes m₀r₀/2.

Die bezeichnete Pumpe besteht aus der Parallelschaltung einer oder mehrerer identischen Schaltungen, von denen jede bei jeder Halbperiode der Pendelbewegung des Rotors einen Druck entwickelt, der ausgehend von einem Nullwert einen Höchstwert erreicht, nach welchem der Nullwert erreicht wird. Daher ist die Anwendung an eine Pumpe mit einem nützlichen Gegendruck verursacht im Bereich der Stellen wo kein Druck vorhanden ist, die Schließung der Ventile und eine Diskontinuität des Durchflusses für einen Zeitabschnitt, der mit dem Wert des Gegendruckes wächst.

In dieser Pumpe fehlt überdies die Beschreibung der Auswuchtung des Stützrahmens.

Eine der Aufgaben der vorliegenden Erfindung liegt darin, eine Pumpe einfacher Konstruktion, vielseitiger Anwendung und kostengünstiger Herstellung vorzuschlagen. Eine weitere Aufgabe liegt darin, eine Pumpe zu schaffen, die wenige, einem Verschleiß ausgesetzte Organe erfordert, platzsparend und dazu geeignet ist, auf einfache Weise auf höhere Förderleistungen und Drücke erweitert zu werden.

Diese und weitere im Verlaufe der nachfolgenden Beschreibung hervorgehenden Aufgaben werden durch die kennzeichnenden Merkmale des Patentanspruches 1 gelöst.

Die vorgeschlagene Pumpe besitzt den Vorteil, den Druck in Rohrschaltungen zu entwickeln, längs deren Achse Trägheitskräfte nach der Wirbel- bzw. Rotorart an jeder Stelle der enthaltenen Flüssigkeit einen elementaren Druckunterschied betragen, dessen Integral einen Druck ergibt, der vom Eingang bis zum Ausgang der Rohrschaltung wächst. Auf diese Weise weist die keinem Vorgang mechanischer Art ausgesetzte Flüssigkeit äußerst bescheidene, hydraulische Verluste auf.

Die vorgeschlagene Pumpe hat den Vorteil, daß sie keine vorgegebene Grenze der Drehgeschwindigkeit, wie beispielsweise bei den Kolbenpumpen, noch irgend eine besondere Drehgeschwindigkeit besitzt, wie bei den Zentrifugalpumpen: dies, während die einzige Geschwindigkeitsgrenze der vorgeschlagenen Pumpe jene ist, die durch die Festigkeit der verwendeten Werkstoffe für ihre Herstellung festgelegt ist.

Die vorgeschlagene Pumpe besitzt den Vorteil, daß sie keine mechanischen Organe wie Kolben, Membrane für den Schutz derselben, eine Vielzahl von Laufrädern in Abhängigkeit des entwickelten Druckes, hydraulische Vorrichtungen zur Umwandlung der kinetischen Energie in Druckenergie; die genannten Organe verringern die Druckleistung und erhöhen die Herstellungs- und Wartungskosten. Die einzigen Zusatzorgane der vorgeschlagenen Pumpe sind die einsinnigen Ventile, die jedoch immer offen sind, mit der Ausnahme der einzigen Übergangsphase bei ihrem Anlauf.

Bei der vorgeschlagenen Pumpe ist der entwickelte Druck proportional zum Produkt ρnₛϕₒr$\frac{\text{2}}{\text{o}}$ n², in dem die Variablen nₛ und ϕₒ Charakter absoluter Neuheit besitzen.

Bezüglich der Variablen ϕₒ° ist zu bemerken, daß sie bequem im Intervall ϕ (1°; 10°) festgelegt werden kann und daß daher ihr Betrag auch gewählt werden kann, um die gewünschten Werte für die anderen im Spiel stehenden Variablen zu erhalten.

Bezüglich der Variablen nₛ = Anzahl der Windungen der aktiven Schaltung, ist zu bemerken, daß sie die Funktion der Vielzahl von Laufrädern und der entsprechenden Diffusoren ersetzt, die bei den Zentrifugalpumpen verwendet werden, um den entwickelten Druck zu erhöhen; der Ersatz durch die Anzahl der Windungen besitzt den Vorteil einer radikalen Konstruktionsvereinfachung und Herabsetzung der Herstellungs- und Wartungskosten. Überdies kann die Zahl nₛ leicht mit bescheidenen Änderungen von ϕₒ, rₒ und n nachgebessert werden.

Die kinetische Energie der vorgeschlagenen Pumpe ist konstant, da sie aus einem oder zwei Paaren von identischen Rotoren gebildet wird, die mit derselben Frequenz und mit gleicher Phasendifferenz von 90° pendeln bzw. verschwenkt werden. Dies schließt die Notwendigkeit aus, Schwungmassen zu verwenden.

Der Betrag der höchsten Zentrifugalkraft der pendelnden Massen 'm', ausgedrückt durch f_{c}=mrₒθ̇²ϕ$\frac{\text{2}}{\text{o}}$r$\frac{\text{2}}{\text{o}}$ ist verhältnismäßig klein, da der Koeffizient ϕ$\frac{\text{2}}{\text{o}}$<0,03 den Betrag des oben beschriebenen Produktes auf weniger als 3% herabsetzt. Dies vereinfacht die Ausbalancierung der Rotoren.

Die vorgeschlagene Pumpe besitzt den Vorteil, daß sie keine Organe wie Stopfbüchsen, Membrane und Kolben aufweist, die, außer den schon oben angegebenen Gründen, der wahrscheinlichste Grund für mögliche Leckagen von gefährlichen Flüssigkeiten sind.

Die vorgeschlagene Pumpe weist den Vorteil auf, auch das Pumpen von "schlammigen Wässern" durchführen zu können, da sie aus glatten Rohren mit kleinem hydraulischen Widerstand besteht, bei denen überdies an jeder Stelle ein Druckzuwachs erzeugt wird.

Die vorgeschlagene Pumpe weist zusammen mit dem Vorteil eines äußerst hohen Wirkungsgrades, von verhältnismäßig vernachlässigbaren Herstellungs- und Wartungskosten und einer Vielseitigkeit in der Verwendung, den ausschließlichen Vorteil auf, mit vernachlässigbaren Zusatzkosten in eine polyfunktionelle Pumpe verwandelt zu werden, um gleichzeitig zahlreiche Ansprüche von Pumparten zufriedenzustellen.

Weitere Merkmale, Einzelheiten und Vorteile gehen aus der folgenden Beschreibung von verschiedenen Ausführungsformen hervor, die in den folgenden Paragraphen unter Bezugnahme auf die beigefügten Zeichnungsfiguren wiedergegeben:
A)
   1) Mechanische Einzelheiten
   2) Bezugszeichenlegende
   3) Beschreibung der Figuren
B)
   1) Einfache aktive Rohrschaltungen
   2) Zweiphasige Rohrscholtungen
   3) Ausführung der zweiphasigen Rohrschaltungen gemäß dem Schema a), b), c), d), e)
C)
   1) Zweiphasige Pumpe
   2) Vierphasige Pumpe
   3) Polyfunktionelle Pumpe
   4) Die Verbindungen einer zweiphasigen Rohrschaltung
   5) Durch ein geführtes Lager erzeugte Schwenk- bzw. Pendelbewegung. Erfinderische Merkmale und Vorteile der Maschine

### A.1) MECHANISCHE EINZELHEITEN

Nr. 1 Stützrahmen
Nr. 2 Rotor R₁ der um die Welle Nr. 15 verschwenkt wird und mit einer Kurbelstange - Kurbel an der Welle Nr. unter einem Phasenwinkel θ = 0° angewandt ist,
Nr. 3 Rotor R₁, der um eine Welle Nr. 16 verschwenkt wird, oder, bei Abwesenheit, um eine Welle 15 und mit einer an der Welle Nr. unter einem Phasenwinkel θ = 90° angreifenden Schubkurbel gekoppelt ist,
Nr. 4 Kurbelwelle für die Schwenkbewegung der Rotoren, die sich auf den am Rahmen Nr. 1 befestigten Lagern Nr. 11 dreht; an sie ist der Antrieb angewandt
Nr. 5 An der Welle Nr. angewandte Kurbel für die Schwenkbewegung des R₁; seine Winkelposition auf der Welle Nr. 4 entspricht θ = 0° (siehe Figur 1)
Nr. 6 Kurbel für die Schwenkbewegung von R₂; seine Winkelposition auf der Welle Nr. 4 entspricht θ = 90° (siehe Figur 1)
Nr. 7 Kurbelbolzen, der mit dem Kopf der Kurbelstange Nr. 9 gekoppelt ist
Nr. 8 Rotoren R₁₁ und R₂₂, die mit Kurbelstangen und Kurbeln gekoppelt sind, die auf der Welle Nr. 4 und unter Phasenwinkeln von jeweils θ = 180°, 270° angeordnet sind
Nr. 9 Kurbelstange für die Schwenkbewegung des R₁
Nr. 10 Kurbelstange für die Schwenkbewegung des R₂
Nr. 11 Wellenlager der Kurbel Nr. 4
Nr. 12 Zapfen der am Kopf der Kurbelstange Nr. 10 angewandten Kurbel
Nr. 13 Dorn, der mit dem am Rotor R₁ befestigten Fuß der Koppelstange Nr. 9 gekoppelt ist
Nr. 14 der am Rotor R₂ befestigte Dorn der Kurbelstange Nr. 10
Nr. 15 am Stützrahmen 1 befestigte Welle, in dem die zuständigen Rotoren verschwenkt werden
Nr. 16 am Stützrahmen Nr. 1 befestigte Welle, um die die zuständigen Rotoren verschwenkt werden
Nr. 17 Drehlager von R₁ und R₁₁
Nr. 18 Drehlager von R₂ und R₂₂
Nr. 19 einfache, aktive linksgängige Schaltung C₁
Nr. 20 einfache, aktive rechtsgängige Schaltung C_{1'}
Nr. 21 einfache, aktive linksgängige Schaltung C₁₁
Nr. 22 einfache, aktive rechtsgängige Schaltung C_{11'}
Nr. 23 einfache, aktive linksgängige Schaltung C₂
Nr. 24 einfache, aktive rechtsgängige Schaltung C_{2'}
Nr. 25 einfache, aktive linksgängige Schaltung C₂₂
Nr. 26 einfache, aktive rechtsgängige Schaltung C_{22'}
Nr. 27 am Eingang der Schaltung Nr. 19 angeordnetes Sperrventil V₁
Nr. 28 am Eingang der Schaltung Nr. 20 angeordnetes Sperrventil V_{1'}
Nr. 29 am Eingang der Schaltung Nr. 23 angeordnetes Sperrventil V₂
Nr. 30 am Eingang der Schaltung Nr. 24 angeordnetes Sperrventil V_{2'}
Nr. 31 am Eingang der Schaltung Nr.21 angeordnetes Sperrventil V₁₁
Nr. 32 am Eingang der Schaltung Nr. 22 angeordnetes Sperrventil V_{11'}
Nr. 33 am Eingang der Schaltung Nr. 25 angeordnetes Sperrventil V₂₂
Nr. 34 am Eingang der Schaltung Nr. 26 angeordnetes Sperrventil V_{22'}
Nr. 35 aus C₁ und C_{1'} bestehende, zweiphasige Schaltung CB₁, mit den Ventilen V₁ und V_{1'}, befestigt am R₁
Nr. 36 aus C₁₁ und C_{11'} bestehende, zweiphasige Schaltung CB₁₁, mit den Ventilen V₁₁ und V_{11'}, befestigt am R₁₁, oder, wenn abwesend, R₁
Nr. 37 aus C₂ und C_{2'} bestehende, zweiphasige Schaltung CB₂, mit den Ventilen V₂ und V_{2'}, befestigt am R₂
Nr. 38 aus C₂₂ und C_{22'} bestehende, zweiphasige Schaltung CB₂₂, mit den Ventilen V₂₂ und V_{22'}, befestigt am R₂₂, oder, wenn abwesend, am R₂
Nr. 39 Schlauch, der eine feste Stelle mit einer beweglichen Stelle verbindet
Nr. 40
Nr. 41 am Rahmen Nr. 1 befestigtes, geradliniges Anschlußstück
Nr. 42 U-förmiges Anschlußstück mit oder ohne Ausgänge, am Rahmen Nr. 1 befestigt
Nr. 43 T-förmiges Anschlußstück mit einer mit einem L-förmigen Anschlußstück versehenen Stange zur Verbindung der zweiphasigen Schaltung mit dem Schlauch
Nr. 44 Anschlußstück aus Figur 17
Nr. 45 Führung für den Außenring eines Lagers

### A.2) LEGENDE DER VERWENDETEN SYMBOLE

$\overline{\text{a}}$*,*$\overline{\text{b}}$,$\overline{\text{c}}$ Bezugsversoren der Achsen x, y, z
CBᵢ zweiphasige Schaltung i, wo i=1,11,2,22
Cᵢ aktive Schaltung, die ausgehend vom Eingang mit linksgängigen Sinn gegenüber dem Versor $\overline{\text{c}}$ der Achse z gewunden ist, wo i= 1,11,2,22
C_{i'} aktive Schaltung, die ausgehend vom Eingang mit rechtsgängigem Sinn gegenüber dem Versor $\overline{\text{c}}$ der Achse z. gewunden ist, wo i'=1',11',2',22'
d_{c}, dₑ Innen- und Außendurchmesser des Rohres, aus dem die aktive Schaltung erhalten ist
fᵢ,f_{i'} augenblicklicher Wert der Trägheitskräfte, die die Flüssigkeit in den Ausgangsquerschnitten von C₁ e C_{1'} beschleunigen
Fₒ Höchstwert von fᵢ, wo i = 1,1', 2, 2',11,11',22,22'
n Drehzahl/s der Kurbelwelle
nₛ Anzahl der Windungen der Schaltung Cᵢ (wo i=1,1',2,2',11,11',22,22')
n_{T} Anzahl der Abschnitte, aus denen die Schaltung C₁ und C_{1'} besteht
pₛ nützlicher Gegendruck, der am Ausgangsquerschnitt der Pumpe angewandt ist
p_{cs} Mittelwert des Druckverlustes für die Flüssigkeitsbewegung der aktiven Schaltungen C₁ und C₂
pₑ Mittelwert des Druckverlustes für die Flüssigkeitsbewegung in den Außenschaltungen
p_{H} = pₛ + p_{cs} + pₑ = Gesamtgegendruck
p_{GO} Mittelwert des durch die Pumpe erzeugten Druckes
rₒ Abstand von der Achse z der Punkte der Achse der aktiven Schaltung
Sₒ Projektionsfläche der aktiven Schaltung auf der Ebene (O,x,y)
E'ᵢ, U'ᵢ Eingangs- und Ausgangsquerschnitte der Schaltungen Cᵢ, wo i = (1,1',11,11',2,2',22,22')
Eᵢ, Uᵢ beweglicher Eingangs- und Ausgangsschnitt der zweiphosigen Schaltung CBᵢ wo i=1,11,2,22
Eₒ, Uₒ Eingangs- und Ausgangsschnitt der Pumpe, gegenüber dem Rahmen Nr. 1 festliegend
S_{c} Querschnitt der aktiven Schaltung
R₁ Rotor mit relativer Phase θ = 0°, auf dem CB₁ befestigt ist, und in Abwesenheit von R₁₁, auch CB₁₁
R₂ Rotor mit relativer Phase θ = 90° auf dem CB₂ befestigt ist, und in Abwesenheit von R₂₂, auch CB₂₂
R₁₁ Rotor mit relativer Phase θ = 180° auf dem CB₁₁ befestigt ist
R₂₂ Rotor mit relativer Phase θ = 270° au dem CB₂₂ befestigt ist
θ Drehwinkel der Kurbelwelle = Winkel Theta
θ (a,b) Intervall des Winkels θ mit Außenwerten a und b
θ̇ = $\frac{\text{d} \text{θ}}{\text{dt}}$ = Winkelgeschwindigkeit der Kurbelwelle = erste Ableitung des Winkels θ nach der Zeit
= $\frac{\text{d θ}}{{\text{dt}}^{\text{2}}}$ = Winkelbeschleunigung Null der Kurbelwelle als Annahme
ρ Volumenmasse der in den aktiven Schaltungen enthaltenen Flüssigkeit = rho
ϕ Drehwinkel des Rotors = Winkel phi
ϕ₀ höchste periodische Verschwenkung des Rotors = Winkel phi mit Null
ϕ̇ = $\frac{\text{d} \text{ϕ}}{\text{dt}}$ Winkelgeschwindigkeit des Rotors = erste Ableitung von phi nach der Zeit
= $\frac{\text{d} \text{ϕ}}{{\text{dt}}^{\text{2}}}$ Drehbeschleunigung des Rotors = zweite Ableitung von phi nach der Zeit

### A.3) BESCHREIBUNG DER FIGUREN

Fig.1 - In ihr ist ein Beispiel der einzuhaltenden Modalitäten dargestellt, um in einer zweiphasigen Schaltung ein Feld von Wirbel- bzw. Rotorträgheitskräften zu entwickeln. Die Figur legt fest: a) die Form des Rotors R₁; b) die Positionen: der Punkt O der Achse der Welle Nr. der Kurbeln; des Punktes O₁ der Achse der Welle Nr. 15 des Rotors R₁; des Punktes B₁ der Achse des mit dem Kopf der Kurbelstange Nr. 9 gekoppelten Zapfens Nr. 7 der Kurbel Nr. 5 und des Punktes B₂ der Achse des am Rotor R₁ befestigten und am Fuß der Kurbelstange Nr. 9 gekoppelten Dornes Nr. 13; man nimmt an, daß die vier Achsen parallel sind und die Punkte O, O₁, B₁, B₂ komplanar sind; c) die Position des Einganges E₁ und des Ausganges und des Ausganges U₁ der zweiphasigen Schaltung.
a) Der Rotor R₁ besteht aus zwei Blechscheiben angemessener Stärke und kreisrunder Ausbildung, in deren Mitte eine Durchbohrung ausgenommen ist, die Lager Nr. 17 der Drehwelle Nr. 15 des Rotors und in der Figur angegebenen Position des Dornes Nr. 13. Die beiden Blechscheiben sind durch einen Streifen zylindrischer Form verbunden, von dem der Querschnitt gezeigt ist, der die Durchdringung der Verbindungsrohre und der Kurbelstange erlaubt;
b) festgelegt wird θ = 0°, der Drehwinkel der Kurbel Nr. 5, im Bereich dessen die Drehgeschwindigkeit des Rotors R₁ maximal ist. Nachdem die Punkte O e O₁ und die Gerade durch O senkrecht zu OB₁ bei θ = 0° gezogen ist, wird die Überschneidung seines Punktes O_{M} mit den senkrechten durch O₁ festgelegt. Auf der Geraden OO_{M} werden die beiden Punkte O₂ e O₃ derart festgelegt, daß O₂O_{M}= O_{M}O₃=OB₁ ist. Es werden die Längen OB₁ und O₁O_{M} derart festgelegt, daß der Winkel am Scheitel O₁ des Dreieckes =O₁O₃O₂ den Wert 2ϕ₀ annimmt, wo ϕ₀ der vorgegebene Winkel des höchsten Winkelausschlages mit Uhrzeiger- und Gegenuhrzeigersinn des Rotors R1 ist. Die Genauigkeit der Berechnung von ϕ₀ nimmt mit der Zunahme von OO_{M} und der Abnahme von ϕ₀ zu.
   Die Schaltungen C₁ und C_{1'} werden am R₁ wie in Figur dargestellt befestigt.
c) Die Position des Einganges E₁ und des Ausganges U₁ der zweiphasigen Schaltung wird in der Nähe der Durchmesserenden des zur Geraden OO_{M} parallelen Rotors festgelegt, um Interferenzen mit anderen Bestandteilen zu vermeiden und die Verbindung mit den anderen Schaltungen möglichst geradlinig zu halten. Die Position des Einganges E₁, die jedoch immer durch das Paar von einsinnigen Ventilen begleitet ist, kann immer mit der Position des Ausganges U₁ ausgetauscht werden. Auf ähnliche Weise geht man bei den anderen Rotoren vor, die mit derselben Welle Nr. 4 über Kurbeln unter Phasenwinkel gegenüber der Kurbel des in der Beschreibung angegebenen R₁ gekoppelt sind.

Fig.2 - In ihr sind vier zweiphasige Schaltungen CB₁, CB₁₁, CB₂, CB₂₂ dargestellt, die nacheinander aus den vier Paaren von aktiven Schaltungen (C₁, C_{1'}), (C₁₁, C_{11'}), (C₂, C_{2'}), (C₂₂, C_{22'}) bestehen. Sie sind aus einem Rohr erhalten, das gemäß einem Kreis gekrümmt ist, von dem, in einer diametral abgewandten Stellung, der Eingang E₁ und der Ausgang Uᵢ abgeleitet ist, wo i=1,11,2,22. Jede zweiphasige Schaltung, von der aus Einfachheitsgründen nur die Schwerachse dargestellt ist, besitzt im Bereich des äußeren Einganges E einen inneren Querschnitt E'ᵢ - dessen Durchmesser Teil der Längsachse von E₁ ist -, der den gemeinsamen Eingang der Schaltungen Cᵢ und C_{i'} bildet. Im Bereich desselben sind zwei Richtungsventile Vᵢ und V_{i'} mit einem Sinn entgegengesetzter Zustimmung eingebaut, der, ausgehend von ihrem Eingang, linksgängig für die Schaltung Cᵢ und rechtsgängig für die Schaltung C_{i'} ist. Die beiden Schaltungen haben ihr Ende im Bereich des Schnittes U'₁, dessen Durchmesser der Längsachse des äußeren Ausganges U₁ der dreiphasigen Schaltung angehört.

Fig. 3 - Sie stellt eine zweiphasige Schaltung CBᵢ dar, wo i=1,1 1,2,22, ist, die aus einem Rohr besteht, das gemäß einem Kreis gekrümmt ist, von dem, in diametral abgewandten Positionen, der Eingang E₁ und der Ausgang U₁ der zweiphasigen Schaltung abgeleitet ist. In der Fig. 3) sind angegeben: der Schnitt E'ᵢ, der beiden Schaltungen C₁ e C_{i'} gemeinsam ist, die gleichsinnigen Ventile Vᵢ, V_{i'}, der gemeinsame Schnitt des Einganges E'ᵢ, und des Ausganges U'ᵢ der beiden Schaltungen C₁ e C_{i'}.

Fig. 4 - Sie stellt eine zweiphasige Schaltung dar, die von einer zylinderförmigen Spirale erhalten wird, die aus einer ungeraden Anzahl von Windungen besteht. Von der Mitte der Aufwicklung, der die Anzahl der Windungen einer jeden aktiven Schaltung ausgedrückt durch nₛ=K+0,5, wo K ganzzahlig ist, entspricht, ist der Eingang Eᵢ mit dem Schnitt E'₁ abgeleitet, der den beiden Schaltungen Cᵢ und C_{i'} gemeinsam ist, wo i=1,11,2,22, die nach einem Abschnitt von nₛ-Windungen mit entgegengesetztem Drehsinn, die inneren Ausgangsschnitte U'ᵢ und U'_{i'} besitzen, von deren Verbindung der Ausgang U₁ abgeleitet ist. Auf diese Weise gehören die Ursprünge der Eingangs- und Ausgangsachsen der zweiphasigen Schaltung zwei verschiedenen, ebenen Hälften einer Ebenen an, die durch die Längsachse der zylinderförmigen Spirale getrennt ist. Diese Achse fällt mit der Drehachse des Rotors zusammen, auf dem die zweiphasige Schaltung befestigt ist. Im Bereich des E'₁ sind die Ventile Vᵢ und V_{1'} angebracht, von denen jedes einen Leitungssinn zum entsprechenden Ausgang besitzt. Durch die gestrichelten Linien ist die Projektion der Spirale auf einer parallelen und abgewandten Ebene wiedergegeben. In der Figur sind aus Klarheitsgründen die Windungen voneinander beabstandet; in Wirklichkeit liegen sie gegenseitig an.

Fig. 5 - In ihr sind die Achsen der beiden Schaltungen Cᵢ und C_{1'} dargestellt, wo i=1,11,2,22, die vom Eingang zum Ausgang jeweils mit linksgängigen und rechtsgängigen Sinn gemäß zwei Abschnitten einer Archimedesspirale gebogen und derart verbunden sind, daß sie eine zweiphasige Schaltung CB₁ bilden. Die beiden Schaltungen sind identisch, da sie nach Umklappen um 180° der Auflageebene einer derselben übereinander legbar sind. Sie haben eine Anzahl von Windungen nₛ=k+0,5, wo k eine gerade Zahl ist, derart, daß der Eingang Eᵢ und der Ausgang U₁ den beiden entgegengesetzten Radien der Spirale entsprechen.

Die durch eine Strichlierung für eine bessere Verständlichkeit verbundenen Schaltungen sind auf zwei parallelen Ebenen derart aufeinanderzulegen, daß die Punkte der Paare (E'ᵢ;E'_{1'}),(U'ᵢ, U_{i'}) anliegen, die mit einem Übergang nach der Art in Figur 16 zu verbinden sind, von dem der Eingang Eᵢ von E'ᵢ und der Ausgang Uᵢ der zweiphasigen Schaltung von U'ᵢ abgeleitet werden können. Auf diese Weise nehmen Eᵢ und U, eine Position ein, die ähnlich jener ist, die unter Bezugnahme auf Figur 4 beschrieben wurde. Bei E'₁ und E'_{i'} sind einsinnige Ventile Vᵢ und V_{i'} eingebracht.

Fig. 6 - In ihr sind die Achsen der beiden Schaltungen Cᵢ (linksgängig) und C_{i'} (rechtsgängig) einer zweiphasigen Schaltung CBᵢ dargestellt, von denen beide aus einer identischen, ungeraden Anzahl von identischen Abschnitten einer Archimedesspirale bestehen. Jeder Abschnitt besitzt eine Anzahl von Windungen nₛ=k+0,5, wo k eine gerade Zahl ist; dies beträgt eine Position auf entgegengesetzten Radien des Einganges und des Ausganges eines jeden Abschnittes. Überdies besitzen zwei nacheinander folgende Abschnitte wechselweise innere und äußere Eingänge und Ausgänge. Die vorstehenden Merkmale erlauben, den Abschnitt [1] alle weiteren in der Figur angegebenen Abschnitte [2], [3], [4], [5], [6] nach einander aufeinanderzulegen, mit der Möglichkeit die Eingänge E und die Ausgänge U zu verbinden, die nach dem Übereinanderlegen angrenzend sind; und überdies den Eingang Eᵢ und den Ausgang U₁ der zweiphasigen Schaltung von der Verbindung von E'₁ mit E'_{i'} und von U'ᵢ mit U'_{1'} abzuleiten. Eᵢ und U₁ nehmen die Position ein, die ähnlich jener ist, die mit Bezug auf Figur 4 beschrieben wurde. Im Bereich von E'ᵢ und E'_{i'} sind die Ventile Vᵢ e V_{i'} eingebaut.

Fig. 7 - Sie stellt das Montageschema einer zweiphasigen Pumpe mit der Verwendung der beiden zweiphasigen Schaltungen CB₁ und CB₂ dar. In ihr verfolgt die Flüssigkeit den in der Figur angegebenen Verlauf: Verbindungsstück Nr. 41, befestigt am Rahmen Nr. 1; Eingang der Pumpe E₀₁; Schlauch Nr. 39; beweglicher Eingang E₁; Verlauf bis zum Ausgang U₁, beschrieben in Fig. 2) e 3); Schlauch Nr. 39; fester Ausgang U₀₁ von CB₁; Verbindungsstück Nr. 41; Eingang E₀₂ von CB₂; Schlauch Nr. 39; beweglicher Eingang E₂; Verlauf bis U₂, beschrieben in Fig. 2) e 3), Schlauch Nr. 39; Ausgang der Pumpe U₀₂; Verbindungsstück Nr. 41.

Fig. 8 - Sie stellt das Montageschema einer vierphasigen Pumpe dar, die aus zwei parallelen, zweiphasigen Pumpen besteht. Jede dieser besteht aus einer Reihe von zwei identischen, zweiphasigen Schaltungen, die jedoch derart angeordnet sind, daß der Eingang der vierphasigen Pumpe aus den parallelen, vier Schaltungen C₁, C_{1'}, C₂₂, C_{22'} mit relativer Phase zu θ = 0°, 180°, 90°, 270° besteht. Dies beträgt im wesentlichen den vollständigen Ausgleich der Durchflußmenge am Eingang E₀ und am Ausgang U₀. Der Verlauf der Flüssigkeit zwischen den Eingängen und den Ausgängen (E₀₁, U₀₂) und (E₀₂₂, U₀₁₁) ist ganz ähnlich jenem, wie für Figur 7 beschrieben.

Fig. 9 - Sie stellt den sinusförmigen Verlauf der positiven Komponenten der Trägheitskräfte f₁ und f_{1'} dar, die auf die Flüssigkeit am Ausgang der jeweiligen Schaltung C₁ und C_{1'} im Intervall θ (0°; 360°) ausgeübt werden. Beide Kräfte werden in der zweiphasigen Schaltung CBᵢ einer zweiphasigen Pumpe entwickelt.

Fig. 10 - Sie stellt den sinusförmigen Verlauf der positiven Komponenten der Trägheitskräfte f₂ und f_{2'} dar, die auf die Flüssigkeit am Ausgang der jeweiligen Schaltungen C₂ und C_{2'} im Intervall θ (0°; 360°) ausgeübt werden. Beide Kräfte werden in der zweiphasigen Schaltung CB₂ einer zweiphasigen Pumpe entwickelt.

Fig. 11 - Sie stellt den Verlauf der Resultierenden der positiven Komponenten der in Figur 9 und 10 dargestellten Trägheitskräfte dar. Der Verlauf bei der Annahme, daß die zweiphasigen Schaltungen aus Figur 9 und 10 identisch sind, ist identisch jenem, der von einer zweiphasigen Pumpe zwischen den Enden E₀₁ und U₀₂ im Intervall (0°; 360°) entwickelt wird. Die entwickelte Trägheitskraft besitzt einen Mindestbetrag, gleich dem in Figur 9 und 10 dargestellten Höchstbetrag und einen Höchstbetrag √2 Mal größer.

Fig. 12 - Sie stellt den Schnitt einer polyfunktionellen Pumpe mit zwei parallelen Drehachsen dar, der im Bereich der Ebene gelegt ist, die die Drehachsen der Rotoren Rᵢ (i=1,11,2,22) und die Achsen der Verbindungsstücke Nr. 41 und Nr. 42 enthält, die am Rahmen Nr. 1 befestigt sind, und mit der Annahme, daß für den Winkel θ = 0°, im Bereich dessen die Geschwindigkeit des Rotors R₁, einen Höchstbetrag annimmt, diese Ebene auch die Eintritts- und Austrittsachsen der Verbindungsstücke Nr. 43 enthält, die am Rotor befestigt sind und nacheinander mit den Achsen der entsprechenden, am Rahmen Nr. 1 befestigten Verbindungsstücke fluchten. Dies beträgt den Vorteil, daß die durch die Biegung hervorgerufene Beanspruchung der Schläuche für θ = 0° null ist und für θ = ±90° einen identischen Höchstbetrag erreicht, der die kleinstmögliche Höchstbeanspruchung darstellt. Es ist hervorzuheben, daß für eine bessere Verständlichkeit der Zeichnung, in Figur 12 alle Rotoren mit identischer Phase dargestellt sind und um die in der Figur dargestellten Wellen Nr. 15 oder Nr. 16 umlaufen.

Die dargestellte, polyfunktionelle Pumpe besteht aus der Gesamtheit der beiden zweiphasigen Pumpen mit Eingängen und Ausgängen (E'₀, U'₀) und (E'₀, U"₀) und einer vierphasigen Pumpe mit Eingang und Ausgang (E₀, U₀). Die dargestellten Pumpen bestehen insgesamt aus vier zweiphasigen Pumpen, die mit den zweiphasigen Schaltungen nach Figur 2 ausgeführt sind. Der Verlauf der Flüssigkeit in der vierphasigen Pumpe ist identisch jenem aus Figur 8; während der Verlauf der Flüssigkeit der beiden Pumpen mit Ein- und Ausgang (E'₀; U'₀) e (E"₀; U"₀) identisch jenem aus Figur 7 ist.

Es ist zu bemerken, daß: 1) die am Stützrahmen gebundenen, festen Verbindungsstücke im gleichen Maße auf den beiden, abgewandten Seiten des Stützrahmens verteilt sind; 2) die Achsen der entsprechenden, beweglichen und festen Verbindungsstücke und des Verbindungsschlauches sind in einer Ebene enthalten, die senkrecht zur Drehachse des Rotors ist; 3) die beiden Ursprünge der beiden beweglichen Eingangs- und Ausgangsverbindungsstücke einer jeden an einem Rotor befestigten zweiphasigen Schaltung sind auf einer Ebene angeordnet, die der Drehachse dieses Rotors angehören; die Achse trennt die Ebene in zwei Ebenenhälften, auf einer von denen der Ursprung des Verbindungsstückes des Einganges und auf der anderen der Ursprung des Verbindungsstückes des Ausganges angeordnet ist; 4) im Bereich des Drehwinkels ϕ=0 (siehe Fig. 1) gehören dieser Ebene auch die Ursprünge der entsprechenden festen, am Stützrahmen gebundenen Verbindungsstücke; 5) die zweiphasigen Schaltungen sind am entsprechenden Rotor durch Verschweißen oder ähnlichem befestigt; 6) die Wellen Nr. 15 und Nr. 16 sind vom zu den Rotoren inneren Teil befreit, um innerhalb dem Rotor größeren Platz zu schaffen; in besonderen Fällen ist es vorzuziehen, sie ganz zu lassen; 7) die Verwendung von zwei Wellen zur Umdrehung der Rotoren, anstatt einer einzigen, beträgt den Vorteil, daß der Eingang und der Ausgang einer jeden Pumpe an zwei entgegengesetzten Seiten des Stützrahmens angeordnet sind.

Die in der Figur angegebenen Achse B-B' gehört der vertikalen Ebene an, auf der, parallel zu der Achse der Wellen Nr. 15 und Nr. 16, die Achse der Welle der Kurbeln Nr. 4 angeordnet ist, die die Schwenkbewegung der Rotoren wie in Figur 13 beschrieben festlegt.

Fig. 13 - Sie stellt den in der Figur 12 angegebenen Schnitt A-A' dar, mit der Annahme, daß der Drehwinkel der Kurbel Nr. 5 = 0° ist. Dem Schnitt wird die Position der beiden zweiphasigen Schaltungen CB'₁ e CB'₂ entnommen. Die Flüssigkeit, siehe auch Fig. 12, tritt in E'₀₁ ein, durchläuft das Verbindungsstück Nr. 41 und den Schlauch Nr. 39, beschickt über das Verbindungsstück Nr. 43 die beiden Äste der zweiphasigen Schaltung CB'₁, von der sie in den hinteren, in Figur 13 nicht ersichtlichen Schlauch Nr. 39 austritt, tritt in das am Rahmen befestigte Verbindungsstück Nr. 41, von dem sie in den hinteren, am Rotor R₂ befestigten Schlauch Nr. 39 in der höchsten Biegungsstellung weiter fließt, bis sie die zweiphasige Schaltung CB'₂ beschickt, aus der sie über ein Verbindungsstück Nr. 43 in einen vorderen Schlauch Nr. 39 austritt. der mit dem Verbindungsstück Nr. 41 verbunden ist und an dessem Ende sich der Ausgang U'₀₁ der Pumpe befindet.

In der Figur ist auch das System Kurbel/Kurbelstange ersichtlich, das für die Hin- und Herbewegung bzw. Pendelbewegung der beiden Rotoren angewendet wird. Es sind ersichtlich: der Schnitt der Welle der Kurbeln Nr. 4; die jeweils am Kopf der Kurbelstange Nr. 9 und Nr. 10 verbundenen Bolzen Nr. 7 und Nr. 12 und die an den Fuß der Kurbelstange Nr. 9 und 10 gekoppelten Dorne Nr. 13 und Nr. 14 und die in den Rotoren ausgenommenen Öffnungen, für den Durchtritt der Schläuche und der Kurbelstangen.

Es ist zu bemerken, daß die Figur 13) gegenüber Figur 12) vergrößert dargestellt ist, um deren Einzelheiten hervorzuheben.

Fig. 14 - Zeigt den Schnitt einer polyfunktionellen Pumpe gemäß der Ebene der Achse Nr. 15 der Rotoren R₁ und R₂ und der am Stützrahmen Nr. 1 befestigten Verbindungsstücke Nr. 41, Nr. 42. Es wird angenommen, daß für θ = 0° diese Ebene auch die Eingangs- und Ausgangsachsen der vom Rotor R₁ befestigten Verbindungsstücke Nr. 43 enthält, die mit den Achsen der entsprechenden am Rahmen Nr. 1 befestigten Verbindungsstücke fluchten. Zur besseren Verständlichkeit, sind die beiden Rotoren mit einem identischen Drehwinkel dargestellt. Die polyfunktionelle Pumpe unterscheidet sich von jener aus Figur 12 dadurch, daß die verwendeten Rotoren alle um die Welle Nr. 15 umlaufen, deren Achsen mit einer einzigen Geraden fluchten. Dies beträgt, daß der Eingang und der Ausgang einer jeden Pumpe an einer einzigen Seite des Stützrahmens angeordnet sind.

Die dargestellte polyfunktionelle Pumpe besteht aus einer zweiphasigen Pumpe mit Eingang E'₀ und Ausgang U'₀ und aus einer vierphasigen Pumpe mit Eingang E₀ und Ausgang U₀.

Der Eingang E₀ ist mit der Parallelen der beiden zweiphasigen Schaltungen CB₁ und CB₂₂ verbunden, deren Schaltungen eine relative Eingangsphase 0°, 180°, 90°, 270° besitzen. Der Flüssigkeitsverlauf ist ähnlich wie unter Bezugnahme auf Figur 7), 8) und 12) beschrieben.

Das Schema aus Figur 14) kann unter dem wirtschaftlichen Gesichtspunkt vorteilhaft sein, weil es konstruktiv einfacher und folglich weniger kostspielig ist. In Anwesenheit einer einzigen Drehachse der Rotoren ist es überdies günstig, für deren Hin- und Herbewegung das unten beschriebene System des 'geführten Lagers' anzuwenden.

Fig. 15 - Sie stellt den Schnitt A-A' dar, der in Figur 14 mit der Annahme, daß θ = 270° der Winkel der Kurbel Nr. 5 sei, angegeben ist, von dem die Bewegung von R₁ abhängt, die, im betrachteten Augenblick, die Höchstdrehung ϕ=ϕ₀ vollendet hat. Ersichtlich sind: - der Schlauch Nr. 39. der den Ausgang der Schaltung CB₁ mit dem Verbindungsstück Nr. 42 verbindet; - der Schlauch, der den Eingang der Schaltung CB₁ mit dem Verbindungsstück Nr. 42 verbindet; - die Kurbelstange Nr. 9, die an den Kurbelbolzen 7 und an dem am R₁ befestigten Dorn befestigt ist; - die Welle der Kurbel Nr. 4 und das Drehlager 17 von R₁. In Fig. 15) ist die Achse der Welle der beiden Kurbeln für die Bewegung der beiden Rotoren R₁ und R₂ in dem in Figur 14 angegebenen Schnitt B-B' angeordnet.

Fig. 16 - Sie stellt das T-förmige Verbindungsstück Nr. 43 dar, das in den zweiphasigen Schaltungen verwendbar ist, wenn die zu verbindenden Punkte C₁ und C_{1'} eine Achse gemeinsam haben. Die vertikale Achse des T stellt die Eingangsachse Eᵢ und die Ausgangsachse Uᵢ der zweiphasigen Schaltung dar und ist normalerweise so wie in Figur dargestellt rechteckig gebogen, um die Verbindung mit dem am Stützrahmen befestigten Verbindungsstück (siehe Fig. 12) und 14)) zu erleichtern. Der horizontale Balken des T wird für die Verbindung der Schaltungen Cᵢ e C_{i'} verwendet.

Fig. 17 - Sie stellt das in den zweiphasigen Schaltungen verwendete Verbindungsstück dar, wenn die zu verbindenden Punkte Cᵢ und C_{i'} zwei verschiedenen Achsen derselben Schaltungen angehören. Dies beträgt, daß der horizontale Balken des T in zwei zueinander beabstandete Balken unterteilt wird, wie dies die Achsen der Schaltungen C₁ und C_{i'} sind. Der vertikale Balken des T besitzt eine Form, die identisch jener der Verbindungstücke aus Fig. 16) ist.

Fig. 18 - Sie stellt die Seitenansicht der polyfunktionellen Pumpe aus Figur 12) dar. Dabei sind die folgenden Bestandteile dargestellt: der Stützrahmen Nr. 1; die Rotoren R₁ und R₂; die Welle der Kurbel Nr. 4; Teil der Kurbelwelle Nr. 9 für die Bewegung von R₁; der Zapfen Nr. 7 und der Dorn Nr. 13, mit dem die Kurbelstange verbunden ist; Teil der Kurbelstange Nr. 10 für die Bewegung von R₂ und den Dorn Nr. 14, mit dem er verbunden werden kann; die am Rahmen Nr. 1 befestigten Wellen Nr. 15 und 16, um die jeweils die Rotoren R₁ und R₂ umlaufen; der Eingang E'₀ und der Ausgang U'₀ einer zweiphasigen, der polyfunktionellen Pumpe angehörenden Pumpe.

Fig. 19 - Sie stellt einen Mechanismus dar, der die Drehbewegung einer sich auf ein einem Stützrahmen befestigten Lagern drehenden Welle der Kurbeln in eine Schwenkbewegung eines Rotors umwandeln, der um der am Stützrahmen befestigten Welle Nr. 15 verschwenkbar ist.

Der Mechanismus besteht aus: a) einer Welle Nr. 4 der Kurbeln mit einer zur Drehwelle Nr. 15 des Rotors 2 parallelen Achse; b) aus dem Paar von Kurbeln Nr. 5, die außerhalb der Führungen Nr. 45 umlaufen und auch die Aufgabe besitzen, die exzentrischen Massen des Lagers Nr. 9 und des Bolzens Nr. 7 auszugleichen; c) dem Bolzen Nr. 7 der Kurbeln; d) dem am Bolzen Nr. 7 angewandten Lagern Nr. 9; e) dem Paar von Führungen Nr. 45 mit parallelen Innenflächen, die zwei Ebenen angehören, die von der Drehachse der Welle Nr. 15 gleich beabstandet sind. Die Führungen sind starr am Rotor in seinem Innenteil befestigt und zwischen ihnen ist mit enger Toleranz der Außenring des Lagers Nr. 9 angeordnet. Das Gesamte ist derart abgestimmt, daß bei Umlauf der Welle Nr. 4, das Lager wechselweise auf einer der Führungen umläuft, wobei die Hin- und Herbewegung des Rotors bewirkt wird.

### B.1) DIE EINFACHEN, AKTIVEN SCHALTUNGEN

Sie haben die Aufgabe, in der enthaltenen Flüssigkeit den Druckunterschied zu erzeugen, der für den Betrieb der Pumpe notwendig ist. Dies rechtfertigt die ihnen gegebene Bezeichnung einer aktiven Schaltung. Sie bestehen aus einem Rohr kreisförmigen oder rechteckigen Querschnittes; ihre Achse ist gemäß einer Krümmung gebogen, die ein Abschnitt eines Kreises oder einer zylinderförmigen Spirale oder einer Archimedesspirale sein kann.

Die in der nachfolgenden Beschreibung in Betracht gezogenen aktiven Schaltungen sind die vier linksgängige Schaltungen C₁,wobei i=1,11,2,22 und die vier rechtsgängigen Schaltungen C₁, wobei i'=1',11',2',22' ist. Die Schaltungen C₁ und C_{1'} besitzen einen Flüssigkeitseingang und -ausgang, die jeweils mit E'₁, und U'ᵢ und E'ᵢ, U'_{1'} angegeben sind.

Die Schaltungen C₁ und C_{i'} sind jeweils als linksgängig und rechtsgängig zu betrachten, da der Laufsinn von ihrem Eingang bis zu ihrem Ausgang jeweils linksgängig und rechtsgängig ist. Der Laufsinn wird in Bezug auf den Versor $\overline{\text{c}}$ der Normalen zu ihrer gemeinsamen Auflageebene festgelegt. Im Bereich des Einganges einer jeden Schaltung Cᵢ und C_{i'} sind die einsinnigen Ventile mit Zustimmungssinn vom Eingang zum Ausgang angeordnet, die jeweils mit Vᵢ und V_{1'} angegeben sind. Sie bestehen beispielsweise aus einem von einer mittigen Achse geführten Schließteller und haben die Aufgabe, den Eintritt der Flüssigkeit zu erlauben und deren Austritt zu verhindern.

Die acht aktiven Schaltungen sind auf verschiedenen Rotoren gemäß dem folgenden Schema verteilt, die Zuständigkeitsrotoren genannt werden:

| Schaltungen | Zuständigkeitsrotor |
|---|---|
| C₁, C_{1'} | R₁ mit relativer Phase θ = 0° |
| C₂, C_{2'} | R₂ mit relativer Phase θ = 90° |
| C₁₁, C_{11'} | R₁₁ mit relativer Phase θ = 180°, oder R₁ bei Fehlen von R₁₁ |
| C₂₂, C_{22'} | R₂₂ mit relativer Phase θ = 270°, oder R₂ in Abwesenheit von R₂₂ |

Die aktiven Schaltungen entwickeln den nutzbaren Druck durch Trägheitskräfte nach der Rotorart, die durch Winkelbeschleunigungen erzeugt werden. Zu diesem Zwecke, sind sie starr auf Rotoren befestigt, denen eine Hin- und Herbewegung bzw. Pendelbewegung periodischer Art um ihre Drehachse auferlegt wird, die mit der Achse z eines kartesianischen Bezugssystems (0, xyz) mit Achsen zusammenfällt, die jeweils durch die Versoren $\overline{\text{a}}$*,*$\overline{\text{b}}$*,*$\overline{\text{c}}$ ausgerichtet sind.

Die Befestigung einer jeden Schaltung erfolgt: 1) derart, daß die Fläche S₀ ihrer Projektion auf der Ebene (0,x,y), festgelegt durch die Beziehung${\text{S}}_{\text{o}} {\text{= 1/2∫}}_{\text{s}} \overline{\text{c}} \text{×} \overline{\text{r}} \text{·} {\overline{\text{t}}}_{\text{1}} \text{ds}$ die das Integral längs der Längsachse s und des Schwerpunktes der Schaltung darstellt, dessen Element ds eine Tangente mit Versor $\overline{\text{t}}$₁ und Vektor $\overline{\text{r}}$ besitzt, ein Maximum erreicht; 2) derart, daß der Weg längs der Achse s der Schaltung im von dem am Eingang der Schaltung angeordneten Ventil erlaubten Sinn gegenüber dem Versor $\overline{\text{c}}$ im Gegenuhrzeigersinn für die Schaltung Cᵢ und im Uhrzeigersinn für die Schaltung C_{i'} ist.

Die aktiven Schaltungen C₁, C₁₁, C_{1'}, C_{11'} sind auf dem Rotor R₁, während C₂, C_{2'}, C₂₂, C_{22'} am Rotor R₂ angebracht sind. Für Pumpen beschränkter Ansprüche können die aktiven Schaltungen C₁₁, C_{11'}, C₂₂, C_{22'} fehlen; während in besonderen Fällen die aktiven Schaltungen auf vier Rotoren R₁, R₂, R₁₁, R₂₂ auf die folgende Weise angebracht werden können: C₁ und C_{1'} auf R₁; C₂ und C_{2'} auf R₂; C₁₁ und C_{11'} auf R₁₁; C₂₂ und C_{22'} auf R₂₂. In diesem Fall besitzt der Winkel θ der jeweiligen Kurbeln nach einander den relativen Betrag: θ = 0°, 90°, 180°, 270°.

Die Rotoren (siehe Fig. 12) drehen sich um die parallelen Achsen der Wellen Nr. 15 und 16, die am Stützrahmen befestigt sind. Die Wellen Nr. 15 und Nr. 16 besitzen nicht einen mittigen Abschnitt, um den Schläuchen Platz zu geben. Bei Fehlen der Welle Nr. 16, sind alle Rotoren auf der Welle Nr. 15 (siehe Figur 14) angebracht.

Die Anwesenheit der Welle Nr. 16 ist besonders zweckmäßig bei Pumpen hoher Förderleistung oder bei polyfunktionellen Pumpen mit zweiphasigen Schaltungen, die viel Platz beanspruchen, auch um das geforderte Verhältnis zwischen Länge und Breite des Stützrahmens festlegen zu können. Unter Verwendung der Welle Nr. 16 kann überdies die Reihe von zwei zweiphasigen Schaltungen durchgeführt werden, wobei die U-förmigen Verbindungsstücke und die jeweiligen Verluste vermieden werden.

Die Bewegung der auf den Wellen Nr. 15 und 16 angebrachten Rotoren wird durch eine einzige Welle durchgeführt, die mit vier Kurbeln mit identischem Radius und relativer Phase 0°, 90°, 180°, 270° ausgerüstet ist, die mit vier identischen Kurbelstangen verbunden sind, deren Fuß mit einem am Rotor befestigten Dorn verbunden ist; die Achse des Dornes besitzt einen identischen Radius in allen Rotoren; es ist überdies der Abstand der Drehachse eines jeden Rotors von der Drehachse der Welle der Kurbeln identisch; daher unterscheidet sich die Bewegung der Rotoren nur aufgrund der Phase.

Die Rotoren unterliegen einer periodischen Pendelbewegung um ihre Drehachse aufgrund eines Systems Koppelstange/Kurbel, wie oben mit Bezug auf Figur 1 beschrieben; oder aufgrund eines gleichwertigen Systems, so wie nachfolgend vorgeschlagen.

Die Berechnung der Bewegung des in Figur 1 dargestellten Systems mit vier Balken OB₁, B₁B₂, B₂O₁, O₁O ist kompliziert und dessen Ergebnisse sind nicht sofort interpretierbar. Deshalb wird bei der Annahme, daß θ konstant ist, die Pendelbewegung des Rotors R₁ durch folgende Gleichungen als beschrieben angenommen: wo ϕ₀ den absoluten Betrag der höchsten, Links- oder Rechtswinkelverschiebung des Rotors darstellt und θ der Drehwinkel der Kurbel ist.

In Fig. 1 gehören die Punkte 0, O₂, O₃ einer Geraden an, die zur Geraden O₁O_{M} senkrecht ist, wo O_{M} der mittlere Punkt des Segmentes O₂O₃ ist. Die Punkte O₂ und O₃ sind die äußersten Punkte des Weges der Achse des Kurbelstangenfußes, im Bereich derer die Höchstbeschleunigungen des Rotors erfolgen.

Daraus folgt, daß die flüssige Masse der Schaltung Cᵢ einer Trägheitskraft unterliegt, die von E'ᵢ auf U'_{i'} wächst, deren augenblicklicher Höchstbetrag im Querschnitt Uᵢ ausgedrückt ist durch: dem eine Druckdifferenz zwischen der Querschnitten E'ᵢ und U'ᵢ${\text{pG}}_{\text{i}} {\text{=2ρS}}_{\text{o}} {\text{ϕ}}_{\text{o}} {{\text{θ}}^{̇}}^{\text{2}} \text{senθ}$ entspricht.

Für ϕₒ°< 10°, ein Betrag der in den meisten Fällen der Anwendungen nicht überschritten wird, ist der in den obigen Gleichungen enthaltene Fehler für eine Berechnungsgrundlage der Maschine weitgehend zulässig. Die obigen, vereinfachten Gleichungen werden daher für die Zwecke der vorliegenden Erfindung als gültig angesehen und werden ständig in allen folgenden Teilen verwendet.

### B.2) DIE AKTIVE, ZWEIPHASIGE SCHALTUNG

Die Verwendung der zweiphasigen Schaltung hat die Aufgabe: 1) im Intervall θ (0°, 360°) einen nützlichen Druckunterschied konstanten Vorzeichens und kontinuierlichen Charakters in der zwischen den Eingangs- und Ausgangsquerschnitten Uᵢ und Eᵢ liegenden Flüssigkeit zu entwickeln, wobei die Phasen entgegengesetzten Vorzeichens der Beschleunigung des Rotors verwendet werden, an dem die zweiphasige Schaltung befestigt ist; daraus stammt die Bezeichnung der 'zweiphasigen' Schaltung, die der Schaltung gegeben wird; 2) in beiden genannten Phasen eine kontinuierliche Flüssigkeitsförderleistung konstanten Vorzeichens zu entwickeln.

Aus vier identischen Paaren von Schaltungen (C₁; C_{1'}), (C₁₁; C_{11'}), (C₂; C_{2'}), C₂₂; C_{22'}), werden die vier zweiphasigen Schaltungen (siehe Fig. 2) auf folgende Weise erhalten:
- indem die beiden Eingänge E'₁ und E'_{i'} und die beiden Ausgänge U'ᵢ und U'_{i'} eines jeden Paars von Schaltungen, miteinander verbunden werden, wo i=1,11,2,22;
- indem der Eingang Eᵢ im Bereich der Verbindung von E_{'i} und E'_{i'} und der Ausgang U₁ im Bereich der Verbindung von U'ᵢ mit U'_{i'} abgeleitet werden;
- indem gleich nach den Eingängen E'ᵢ und E'_{i'} die Richtventile Vᵢ und V_{i'} mit Zustimmungssinn vom Eingang zum Ausgang der Flüssigkeit eingefügt werden.

Hierbei besteht die zweiphasige Schaltung aus einer rechtsgängigen Schaltung C_{i'}, die zur linksgängigen Schaltung C₁ identischer Fläche S₀ parallel ist, die beide mit einem Richtungsventil ausgerüstet sind, das der Flüssigkeit nur den Weg vom Eingang zum Ausgang erlaubt. In dieser Beziehung sind die vom Eingang zum Ausgang gerichteten Kräfte und Geschwindigkeiten als positiv angegeben.

Im Intervall θ (0°; 180°) (siehe Fig. 9), wird die negative Beschleunigung des Rotors R₁ der Flüssigkeit der Schaltung C₁ übertragen, in der sie eine Trägheitskraft f₁=2ρS_{c}Sₒϕₒθ̇² senθ>0 erzeugt, die: 1) zwischen den Querschnitten U₁ und E₁ den Druckunterschied f₁/S_{c} festlegt; 2) in der Flüssigkeit von C₁ eine positive Geschwindigkeit beträgt; 3) mit der gleichen und entgegengesetzten Kraft f_{1'} eine Resultierende bildet, die dazu neigt, die Geschwindigkeit der Flüssigkeit der Schaltung C_{1'} zu annullieren, die in derselben von f_{1'} in θ (180°; 360°) entwickelt wird.

Im Intervall θ (180°; 360°) entwickelt die Kraft f_{1'}>0: 1) zwischen den Querschnitten U₁ e E₁ Idie Druckdifferenz p_{G1'} ähnlich p_{G1}; 2) entwickelt in der Flüssigkeit von C_{1'} eine positive Geschwindigkeit; 3) bildet mit der negativen Kraft f₁ eine Resultierende, die dazu neigt, die Geschwindigkeit der Flüssigkeit der Schaltung C₁ zu annullieren.

Dabei kann behauptet werden, daß bei Ausschluß der Anwesenheit von anderen Kräften, die zweiphasige Schaltung CB₁ im Intervall θ (0°; 360°): 1) zwischen den Querschnitten U₁ und E₁ einen positiven Druckunterschied p_{G}=2 ρ Sₒϕₒθ̇² |senθ|, Extreme ausgeschlossen, festlegt, wo |senθ| der vertikale Wert von senθ ist; sein Verlauf ist immer identisch jenem aus Figur 9; 2) in der Flüssigkeit der Schaltung C₁ eine Förderleistung mit einem Mindestbetrag von θ = 0° und einen Höchstbetrag von θ = 180° festlegt; 3) in der Flüssigkeit der Schaltung C_{1'} eine Förderleistung mit einem Mindestbetrag für θ = 180° und mit einem Höchstbetrag θ = 360° festlegt; 4) zwischen den Querschnitten U₁ und E₁ eine Förderleistung festlegt, die gleich der Summe der Förderleistungen der Schaltungen C₁ und C_{1'} ist.

Ein ähnliches Verhalten weisen in den jeweiligen Zuständigkeitsintervallen die anderen, zweiphasigen Schaltungen CB₁₁, CB₂ e CB₂₂ auf.

### B.3) AUSFÜHRUNG DER ZWEIPHASIGEN SCHALTUNGEN

Die zweiphasigen Schaltungen können auf verschiedene Weisen ausgeführt werden, unter denen jene die nachstehend unter den Punkten a), b), c), d), e) erläutert werden.
a) Die zweiphasige Schaltung CBᵢ, deren Schaltungen Cᵢ und C_{i'} durch ein gemäß einem Kreis gekrümmtes Rohr (siehe Fig. 1,3) erhalten werden, von dem mittels der Verbindungsstücke Nr. 43 der Eingang E₁ und der Ausgang U₁ in diametral entgegengesetzten Stellungen abgeleitet sind. Im Bereich des Einganges sind an den Schaltungen Cᵢ und C_{i'} die Ventile Vᵢ und V_{i'} angebracht. Die Schaltung weist die folgenden Vorteile auf: 1) sie besitzt an jeder Stelle ihrer Achse den Versor der Tangente zusammenfallend mit dem Versor der in der Flüssigkeit entwickelten Trägheitskraft, die an jeder Stelle zum Abstand von der Drehachse proportional ist; dies beschränkt die hydraulischen Verluste und erlaubt, daß die gesamte in der Schaltung enthaltende Flüssigkeitsmasse den höchstmöglichen Beitrag für den Betrieb der Pumpe bietet; 2) sie hat einen herabgesetzten, radialen und axialen Platzbedarf; ist der Querschnitt rechteckig, so wird der Platzbedarf durch jenen eines zylinderförmigen Ringes dargestellt, dessen Querschnitt in der Höhe und der Breite gemäß den Erfordernissen sich ändern kann, wobei dessen Fläche konstant gehalten wird; 3) die Schaltung ist einfacher als jede andere, wodurch sie auch verhältnismäßig niedrige Herstellungskosten hat.
   Die Schaltung ist insbesondere geeignet, für hydroelektrische Anlagen und, im allgemeineren, für Pumpen mit Förderleistungen jeglicher Größe und Drücken, die verhältnismäßig nicht hoch sind.
b) Zweiphasige Schaltung mit Schaltungen Cᵢ und C_{i'}, die aus einem Rohr ausgeführt sind, dessen Achse gemäß einer zylinderförmigen Spirale gekrümmt ist (siehe Figur 4 und Beschreibung). Der Eingang E₁ ist im Bereich der Mitte der Wicklung abgeleitet und im Bereich desselben sind zwei in Richtung des Ausganges ausgerichtete Richtungsventile angeordnet; der Ausgang Uᵢ ist im Bereich der Verbindungsstelle zu den beiden äußersten Stellen abgeleitet. Auf diese Weise erhält man vom Eingang E'₁ bis zum Ausgang U'_{i'} eine rechtsgängige Schaltung C_{i'} und vom E'ᵢ bis U'ᵢ eine linksgängige Schaltung Cᵢ. Die Zeichnung hebt den Vorteil hervor, für jede anteilige Schaltung eine Anzahl von Windungen nₛ=0,5+K zu verwenden, wo K eine ganzzahlige Ziffer ist, um den Eingang E₁ und Ausgang U₁ der CBᵢ zu haben, die sich in einer Position befinden, die ähnlich jener ist, wie für Figur 4 beschrieben. Die zylinderförmige Spiralaufwicklung besitzt einen hohen Platzbedarf gemäß der Achse z; sie hat jedoch den Vorteil, einen kleinen, radialen Platzbedarf aufzuweisen. Es ist zu bemerken, daß die Windungen des Wickels eng aneinander gelegt werden können.
c) Zweiphasige Schaltung mit aktiven Schaltungen, die aus einem Rohr bestehen, das längs einer ungeraden Zahl von übereinander gelegten, zylinderförmigen Spiralabschnitten gekrümmt ist.
   Die eng aneinander liegenden Windungen von zwei unmittelbar übereinander liegenden Abschnitten sind, unter Bezugnahme auf einen zu ihrer Achse parallelen Versor, mit identischem Drehsinn aufgewickelt. Auf diese Weise summieren sich die auf die in jedem Abschnitt enthaltene Flüssigkeit angewandten Trägheitskräfte mit identischem Vorzeichen. Die Abschnitte sind derart angeordnet, daß der Endquerschnitt eines jeden Zwischenabschnittes dem Anfangsquerschnitt des unmittelbar oberen Abschnittes angehört, der mit abgewandten Vorschubsinn, jedoch mit identischem Drehsinn aufzuwickeln ist. Die Anzahl der Abschnitte ist ungerade und jeder besitzt eine Anzahl von Windungen nₛ=K+0,5, wo K eine ganzzahlige Ziffer ist.
   Die beiden Schaltungen Cᵢ und C_{i'} sind identisch. Eine derselben ist um 180° um die zur Achse der Windung senkrechten Achse gedreht und längs derselben, gemeinsamen Achse an der anderen Schaltung derart angereiht, daß deren beiden Endquerschnitte anliegend sind, von denen der Eingang (oder der Ausgang) der zweiphasigen Schaltung abgeleitet ist. Der Ausgang (oder der Eingang) ist vom Verbindungsrohr der beiden Querschnitte abgeleitet, die nach Umschlag nach oben sich in äußerten Stellungen, wie für Figur 4 beschrieben, befinden. Die Ventile sind mit Zustimmungssinn in Richtung des Ausganges gleich nach dem Eingang eingebaut.
   Die beschriebene zweiphasige Schaltung besitzt den Vorteil, eine große Anzahl von Windungen erhalten zu können, wobei der gesamte verfügbare Raum ausgenützt wird. Sie ist vor allem für Pumpen mit sehr hohen Druck und kleiner Förderleistung von Vorteil.
d) Zweiphasige Schaltung mit Schaltungen Cᵢ und C_{i'}, die aus zwei identischen Rohrabschnitten bestehen, deren Achse gemäß einer Spirale von Archimedes gekrümmt ist. Sie besitzt die Aufgabe, eine zweiphasige Schaltung auszuführen, die für einen weiten Bereich von Förderleistungen und von Drücken, von kleinen bis hohen, mit einem sehr begrenzten, axialen Raumbedarf geeignet ist; sie ist überdies zur Herstellung von Mehrfachpumpen, so wie nachstehend beschrieben, angezeigt. Sie ist wie folgt (siehe Fig. 5 und Beschreibung) aufgebaut:
   - zwei Rohre werden längs zwei identischen Abschnitten einer Archimedesspirale derart gekrümmt, daß die Außenfläche einer Windung an der Innenfläche der darauffolgenden anliegt; die Anzahl der Windungen eines jeden Rohrabschnittes muß nₛ=0,5+K sein, wobei K= eine ganze Zahl;
   - die Auflageebene einer der beiden Abschnitte wird derart geklappt, daß ausgehend vom Eingang Eᵢ, eine linksgängige Schaltung C₁ und eine rechtsgängige Schaltung C_{i'} erhalten werden;
   - die Schaltungen Cᵢ und C_{i'} werden derart übereinander gelegt, daß die Querschnitte der beiden Paare (E'ᵢ, E'_{i'}) und (U'ᵢ, U'_{i'}) angrenzend sind; an den Eingängen E'₁ e E'_{1'} werden die einsinnigen Ventile Vᵢ und Vᵢ' eingebracht;
   - von den Eingängen E'ᵢ e E'_{i'} wird der Eingang Eᵢ und von den Ausgängen U'₁ e U'_{i'} der Ausgang Uᵢ mit den Verbindungsstücken Nr. 44, siehe Figur 17) abgeleitet; sie sind angeordnet wie für Figur 4) beschrieben.
e) Zweiphasige Schaltung mit anteiligen Schaltungen Cᵢ und C_{i'}, die aus einer ungeraden Zahl n_{T} von identischen Rohrabschnitten bestehen, deren Achse gemäß dem Verlauf einer Archimedesspirale mit einer Anzahl von Windungen nₛ=K+0,5 gekrümmt ist, wo K eine ganze Zahl ist. Die anteiligen aktiven Schaltungen besitzen eine große Fläche S₀ und die Pumpe ist daher geeignet. Drücke mit Beträgen zu entwickeln, die zwischen einem mittleren Wert und einem sehr hohen Wert liegen, mit kleinen bis mittleren Förderleistungen.

Die zweiphasige Schaltung weist die folgenden Merkmale (siehe auch Fig. 6 und Beschreibung) auf:
1) die Achsen der Abschnitte der Schaltungen Cᵢ und C_{i'} sind vom Eingang E'₁ zum Ausgang U'ᵢ mit wechselweise zunehmendem und abnehmendem Radius bei Zunahme des Aufwickelwinkels aufgewickkelt; der Sinn ist für die Abschnitte von Cᵢ linksgängig und rechtsgängig für die Abschnitte von C_{i'} unter Bezugnahme auf den Versor c der Normalen zur gemeinsamen Auflageebene;
2) die anteiligen Abschnitte von Cᵢ und C_{i'}, wegen der besseren Verständlichkeit in Fig. 6 mit einer Strichlierung verbunden, müssen nacheinander gemäß der Ordnung 1,2,3,4,5,6, übereinander liegen, so wie in Fig. 6 gezeigt, ohne gedreht zu werden und derart, daß die gesamten in Fig. 6 angegebenen Punkte E und U angrenzen; überdies sind die anteiligen Abschnitte im Bereich der Punkte E und U zu verbinden, die nach dem vorhergehenden Vorgang angrenzend sind; von der Verbindung der Paare (E'₁, E'_{i'}) und (U'ᵢ, U'_{i'}) werden der Eingang E₁ und der Ausgang Uᵢ der CBᵢ abgeleitet, die auf eine ähnliche Weise wie für Fig. 4 beschrieben angeordnet sind;
3) die Gesamtzahl nₜₛ der Windungen einer jeden Schaltung C₁ und C_{i'} liegt bei nₜₛ=nₛxn_{T}; mit Zunahme von nₛ nimmt der radiale Platzbedarf der Schaltung zu und mit Zunahme von n_{T} der axiale Platzbedarf; überdies kann nₛ und n_{T} sich ändern, um im höchsten Maße den verfügbaren Raum auszunützen.

### C.1) DIE ZWEIPHASIGE PUMPE

Sie besteht aus zwei zweiphasigen Schaltungen CB₁ und CB_{2,} die in Serie geschaltet und mit den beschriebenen Modalitäten jeweils an den Rotoren R₁ und R₂ befestigt sind, die einer Beschleunigung periodischer Art mit identischer Frequenz und mit relativer Phase θ = 0°, 90° ausgesetzt sind. Die Trägheitskräfte f₁ und f_{1'}, die durch die zweiphasige Schaltung CB₁ erzeugt werden, die am Eingang der Pumpe angeordnet ist, wirken mit den beiden relativen Phasen 0° und 180° des Winkels θ; davon wird die der Pumpe gegebene Bezeichnung von 'zweiphasig' abgeleitet.

Die Serie der beiden zweiphasigen Schaltungen erlaubt es, eine Pumpe mit einem Minimum von erzeugten Druck, der gleich dem höchsten Druck ist, der von jeder der beiden zweiphasigen, anteiligen Schaltungen derart erzeugt wird, daß an die Pumpe ein nützlicher Gegendruck angewandt werden kann, der den Erfordernissen entspricht, eine Förderleistung ohne Unterbrechung und gleichsinnige Ventile zu erholten, die konstant geöffnet sind. Die Serie erlaubt überdies die selbsttätige Einstellung der Förderleistung der inneren Schaltungen derart, daß ein periodischer Verlauf entsteht.

Die Serie der beiden Schaltungen ist in Fig. 7 dargestellt und in der entsprechenden Beschreibung erläutert. Es ist nützlich, auch Fig. 12 und 14 zu überprüfen, in denen die Anordnung dargestellt ist, die für eine zweiphasige Pumpe mit Eingang E'₀ und Ausgang U'₀ vorgeschlagen ist.

Im Intervall θ (0°; 360°) erzeugen die Schaltungen C₁ und C_{1'} von CB₁ in der Flüssigkeit jeweils die folgenden Trägheitskräfte:
f₁=F₀sinθ positiv in θ (0°;180°) und negativ in θ (180°;360°); und
f_{1'}=-F₀sinθ positiv in θ (180°;360°) und negativ in θ (0°;180°); in ihnen ist
F₀=2ₚSₒS_{c}ϕₒθ̇², die den Höchstwert von f₁ und f_{1'} im Bereich des Ausganges U₁ (siehe Fig.7) darstellt.

Überdies gilt für jeden Winkel θ die Beziehung f₁+f_{1'}=0 und daher genügen die absoluten Werte | f₁| = |f_{1'}|.

In θ (0°; 360°) erzeugen die Schaltungen C₂ und C_{2'} von CB₂ in der Flüssigkeit jeweils die Trägheitskräfte:
f₂=F₀sin(θ+90°)positiv in θ (90°;270°) und negativ in θ (-90°;+90°); überdies
f_{2'}=-F₀sin(θ+90°)negativ in θ (90°;270°) und positiv in θ (-90°;+90°);
Für jeden θ gelten die Beziehungen f₂+f₂=0 und I f₂|= |f_{2'}|.

Dabei erzeugt bei jeden Winkel θ des Intervalls θ (0°;360°) jede zweiphasige Schaltung in der enthaltenen Flüssigkeit eine positive Trägheitskraft, deren Summe am äußersten U₂ der Serie der beiden zweiphasigen Schaltungen gleich der Resultierenden (siehe Fig. 11) ist:${\text{R}}_{\text{G}} {\text{=|f}}_{\text{1}} {\text{| + |f}}_{\text{2}} {\text{| =F}}_{\text{0}} \text{(|sinθ| + |cosθ|).}$

Der Resultierenden R_{G} entspricht der augenblickliche Wert der Druckdifferenz p_{G}, die zwischen dem Eingang E₀₁ und dem Ausgang U₀₂ der Pumpe erzeugt wird, ausgedrückt durch:${\text{p}}_{\text{G}} {\text{=[|f}}_{\text{1}} {\text{|+|f}}_{\text{2}} {\text{|]/S}}_{\text{c}} {\text{=2ρS}}_{\text{o}} {\text{ϕ}}_{\text{o}} {{\text{θ}}^{̇}}^{\text{2}} \text{(|sinθ|+|cosθ|).}$

Er besitzt den Höchstwert${\text{p}}_{\text{Gmax}} \text{=2} \sqrt{\text{2}} {\text{ρS}}_{\text{o}} {\text{ϕ}}_{\text{o}} {{\text{θ}}^{̇}}^{\text{2}} \text{,}$ den Mindestwert P_{Gmin}=2ρSₒϕₒθ̇² und den Mittelwert p_{Go}= $\frac{\text{8}}{\text{π}}$p Sₒϕₒ θ̇²)

Beim Betrieb der Pumpe treten Kräfte ein, die den Verlauf der obigen Diagramme abändern. Genauer ist im Intervall θ (θₒ; 180°-θₒ), angegeben mit der PHASE I des Betriebes der Schaltung C₁, an die Masse der in der aus Schaltung C₁ und der Schaltung CB₂ bestehenden Serie enthaltenden und durch eine positive Kraft beanspruchte Flüssigkeit, die positive Resultierende angewandt:${\text{R}}_{\text{1}} {\text{=R}}_{\text{1(1)}} {\text{+ R}}_{\text{1(2)}} \text{,}$ wobei in
a) R₁₍₁₎=2f₁+|f₂|-p_{H}S_{c,} gültig in θ(θₒ;0°) und in θ(180°;180°-θₒ), wo θₒ ein negativer Winkel ist; überdies
b) R₁₍₂₎=f₁+ |f₂| -p_{H}S_{c,} gültig in θ(0°;180°).

In den vorstehenden Beziehungen ist |f₂| der absolute Wert von f₂ und p_{H}=pₛ+p_{cs}+pₑ, in der pₛ der nützliche Gegendruck ist, p_{cs} ist der Druckverlust in der Serie der beiden aktiven Schaltungen C₁ und C₂, und pₑ ist der Druckverlust in den zu den aktiven Schaltungen außen liegenden Schaltungen.

Die obige Resultierende bringt die Geschwindigkeit der Flüssigkeit der Schaltung C₁ von einem Nullwert für θ=+θₒauf einen Höchstwert für θ=180°-θₒ.

Im nachfolgenden Intervall θ (180°-θₒ, 360°+θₒ), als PHASE II des Betriebes von C₁ angegeben, ist die obige Masse durch eine negative Resultierende R_{II} beschleunigt, ausgedrückt durch R₁₁=2f₁+|f₂|-p_{H}S_{c,} die die Höchstgeschwindigkeit der Flüssigkeit von C₁ auf einen Nullwert für θ=360°+θₒ zurückbringt.

Identische Betrachtungen können für die Flüssigkeitsmasse der Serie der Schaltung C_{1'} und der Schaltung von CB₂ wiederholt werden, die durch eine positive Trägheitskraft beschleunigt wird.

In der PHASE I des Betriebes von C_{1'} bezüglich des Intervalls θ(180°+θₒ; 360°-θₒ), wird die Flüssigkeitsgeschwindigkeit von C_{1'} von einer der vorstehenden ähnlichen positiven Resultierenden von einem Nullwert für θ = 180°+θₒ auf einen Höchstwert für θ = 360°-θₒ) gebracht, der gleich jenem bezüglich der Schaltung C₁ ist; während in der PHASE II des Betriebes von C_{1'} eine negative Resultierende, ähnlich der oben beschriebenen im Intervall θ (-θₒ; 180°+θₒ), die Flüssigkeitsgeschwindigkeit vom genannten Höchstwert auf einen Nullwert bringt.

Die Flüssigkeitsgeschwindigkeit von C₁ besitzt einen periodischen Verlauf. Die Bedingung der Periodizität wird erfüllt, sobald die Flüssigkeitsgeschwindigkeit am Anfang der PHASE I identisch der Geschwindigkeit derselben Flüssigkeit ist, die dem Ende der PHASE II entspricht. Die Schaltung C_{1'} besitzt ein ähnliches Verhalten. Das System neigt dazu, selbsttätig die Situation eines dynamischen Gleichgewichtes zu erreichen und beizubehalten, da bei jeder Flüssigkeitsgeschwindigkeitsänderung auf die gleiche Weise auch die Ausdrücke p_{cs} und pₑ geändert werden, aus denen p_{H} besteht.

Bei Betrieb sind die gleichsinnigen Ventile immer offen, auch in Anwesenheit von fᵢ<0, wo i=1, 1', 2, 2', die die sich in Bewegung befindliche Flüssigkeitssäule von Eᵢ auf Uᵢ abbremsen und daher in ihr einen Überdruck festlegen, der von U₁ auf Eᵢ abnimmt, und das Ansaugen erleichtert.

Die Flüssigkeitsgeschwindigkeit der Schaltungen C₁ und C_{1'} verursacht, in jeder von ihnen, eine Förderleistung, die, bei jeder vollen Umdrehung der Welle der Kurbeln Nr. 4, auf kontinuierliche Weise von einem Nullwert auf einen Höchstwert geändert wird, von dem sie abnimmt, um für einen Augenblick wieder den Nullwert anzunehmen. Die Förderleistungen der beiden um einen Winkel θ = 180° phasenverschobenen Schaltungen besitzen einen identischen Verlauf und ihre Summe bildet die Förderleistung der zweiphasigen Pumpe. Die 180° relative Phasenverschiebung der beiden anteiligen Förderleistungen neigt dazu, die augenblickliche Förderleistung der Pumpe auszugleichen, deren Betrag gegenüber dem mittleren Betrag einer Höchstabweichung in der Größenordnung von 20% unterliegt.

In der obigen Ausführung wurde nicht der atmosphärische Druck und die kinetische Energie der in den Verbindungsschaltungen enthaltenen Flüssigkeit berücksichtigt. Ihre Anwesenheit beträgt, daß der Nullwert der obigen Geschwindigkeit größer als Null ist.

### C.2) DIE VIERPHASIGE PUMPE

Diese Art von Pumpe hat die Aufgabe, die Stetigkeit der Förderleistung und folglich auch einen höheren Wirkungsgrad der Anlage und eine höhere Effizienz des Ansaugsystems der Flüssigkeit aus der Quelle zu erhalten.

Die Pumpe wird vierphasig genannt, da an ihrem Eingang vier aktive Schaltungen vorhanden sind, die Trägheitskräften mit einer relativen Phase θ = 0°,90°,180°,270° unterliegen.

Sie besteht nämlich (siehe Fig. 8, 12, 14 und die entsprechenden Beschreibungen) aus zwei parallelen, zweiphasigen Pumpen, von denen eine aus einer Serie von zwei identischen, zweiphasigen Schaltungen ausgeführt ist, von denen CB₁ am Eingang und CB₂ am Ausgang angeordnet ist; und die andere Pumpe aus der Serie von zwei zu den vorhergehenden identischen Schaltungen, von denen CB₂₂ am Eingang und CB₁₁ am Ausgang angeordnet ist. Das Paar von Schaltungen CB₁ und CB₁₁ ist mit den oben angegebenen Modalitäten mit dem Rotor R₁ mit relativer Phase θ = 0° verbunden; während mit dem Rotor R₂ mit relativer Phase θ = 90° das Paar CB₂ und CB₂₂ (siehe Fig.14) verbunden ist. In besonderen Fällen werden die vier Rotoren R₁, R₂, R₁₁, R₂₂ mit relativer Phase θ = 0°,90°,180°,270° verwendet, an denen jeweils die Schaltungen CB₁, CB₂, CB₁₁, CB₂₂ (siehe Fig.12) befestigt sind.

Im Betrieb besitzt der von jeder zweiphasigen Pumpe erzeugte Druck einen augenblicklichen Wert, der identisch ist, da jede Pumpe aus einer Reihe von zwei identischen, zweiphasigen Schaltungen besteht, die identischen Beschleunigungen unterliegen. Dadurch sind die beiden, zweiphasigen, parallel geschalteten Pumpen von einander unabhängig.

Immer bei Betrieb, ist im Intervall θ (0°;360°) der mittlere Wert der Förderleistung einer jeden zweiphasigen Pumpe identisch; ihr augenblicklicher Wert ändert sich jedoch, aufgrund der verschiedenen Phase am Eingang und am Ausgang, periodisch derart, daß der Höchstwert der Förderleistung einer der Pumpen mit dem Mindestwert der anderen Pumpe simultan ist. Dies bewirkt den Ausgleich der augenblicklichen Förderleistung der vierphasigen Pumpe, gleich der Summe der beiden Förderleistungen, derart, daß die Höchstabweichung der Förderleistung von ihrem mittleren Wert in der Größenordnung von 0,5% liegt. Die Eingangs- und Ausgangsförderleistung der Pumpe ist daher praktisch konstant und überdies besitzt sie einen mittleren Wert, der gleich doppelt ist wie jener einer jeden anteiligen Pumpe.

Dies beträgt ein Höchstmaß an Regelmäßigkeit im Betrieb, eine Verminderung der hydraulischen Verluste in den Schaltungen, die außerhalb der Pumpe liegen, und ein Höchstmaß an Effizienz des Ansaugsystems.

Dem Stützrahmen einer vierphasigen Pumpe werden die durch die Pendelbewegung von zwei identischen Rotorenpaaren verursachten Reaktionen übertragen, bei denen in jedem die Pendelgeschwindigkeit gleich und entgegengesetzt ist. Die Summe der genannten Reaktionen ist Null und daher ist der Stützrahmen ausgewuchtet. Die Auswuchtung des Stützrahmens einer zweiphasigen Pumpe erfolgt auf ähnliche Weise, wobei am Stützrahmen zwei Schwungräder mit identischem Trägheitsmoment und Pendelbewegung angebracht werden, die gleich und entgegengesetzt jener eines jeden Rotors ist.

### C.3) DIE POLYFUNKTIONELLE PUMPE

Sie besitzt die Aufgabe, gleichzeitig mehrere Erfordernisse zufriedenzustellen, um die Herstellungs- und Anlagekosten sowie den Platzbedarf der Anlage selbst herabzusetzen.

Beim jetzigen Stand der Technik muß normalerweise bei jedem Erfordernis von Pumparbeiten, das verschieden wegen der Förderleistung oder des Druckes oder der zu fördernden Flüssigkeit ist, die Verwendung einer verschiedenen Pumpe vorgesehen werden.

Mit der vorgeschlagenen Pumpe (siehe Fig. 12, 14 und die entsprechende Beschreibung) kann das Problem ganz einfach dadurch gelöst werden, indem der gesamte bauliche Teil einer Pumpe, bestehend aus dem Stützrahmen, dem Motor, der Kurbelwelle, den Kurbelstangen, Rotoren und den entsprechenden Drehwellen, zusammengefaßt werden; und überdies indem an den Rotoren, mit den vorgesehenen Modalitäten, die für die notwendigen Pumpen erforderlichen zweiphasigen Schaltungen befestigt werden, die wie oben beschrieben verbunden sind, und indem am Stützrahmen Nr. 1 die entsprechenden Eingänge Eₒₗ und Ausgänge Uₒₗ befestigt werden. Auf diese Weise unterscheiden sich die verschiedenen Pumpen nur aufgrund der verschiedenen hydraulischen Schaltungen. Dies beträgt selbstverständlicher Weise eine einwandfreie Dimensionierung der verschiedenen baulichen Teile.

Es ist zweifelsohne, daß die Herstellungskosten und der Platzbedarf der polyfunktionellen Pumpe sehr geringer ist als die Summe der Herstellungskosten und des Platzbedarfes der getrennten Pumpen. Das Verhalten ist ähnlich jenem eines Stromtransformators mit einer primären Schaltung und mehreren sekundären Schaltungen, der insgesamt weniger kostet und Platz beansprucht als Transformatoren, die für identische Spannungen und Leistungen dimensioniert wurden.

### C.4) DIE VERBINDUNGEN DER ZWEIPHASIGEN SCHALTUNGEN UND DIE DREHWELLEN DER ROTOREN

Der Eingang und der Ausgang einer zweiphasigen Schaltung (siehe Fig. 12, 14) sind beide mit den entsprechenden beweglichen, am Rotor befestigten Verbindungsstück verbunden, das unter Verwendung eines Schlauches mit dem entsprechenden festen am Stützrahmen gebundenen Verbindungsstück verbunden ist. Das feste Verbindungsstück kann dem Eingang oder dem Ausgang der Pumpe angehören, oder ein Hilfsverbindungsstück bilden, das für die Reihe mit einer anderen zweiphasigen Schaltung bereitgestellt ist, die eine verschiedene relative Geschwindigkeit besitzt.

Die Verbindung des Eingangs und des Ausgangs einer zweiphasigen Schaltung wird mittels des Verbindungsstückes aus Fig. 16) oder aus Fig. 17) durchgeführt. Das Verbindungsstück besteht aus einem Hauptrohr und zwei Nebenrohren. Das Hauptrohr wird durch einen geradlinigen Teil gebildet, der nach einem zur Drehachse des Rotors parallelen Weg derart gekrümmt ist, daß dessen Achse mit der genannten Drehachse einen gemeinsamen Punkt besitzt. Nach der Krümmung ist er mit einem Schlauch verbunden, der mit einem festen Verbindungsstück verbunden ist, das an die abgewandte Seite des Stützrahmens gebunden ist. Durch das Hauptrohr fließt die Förderleistung der beiden Nebenrohre des Verbindungsstückes. Diese können eine gemeinsame Achse wie beim Verbindungsstück aus Fig. 16) besitzen, oder sie können parallel und beabstandet sein, wie beim Verbindungsstück aus Fig. 17). Die beiden Nebenrohre sind unmittelbar mit den beiden Eingängen oder mit den beiden Ausgängen der beiden aktiven Schaltungen einer zweiphasigen Schaltung verbunden. Das Verbindungsstück aus Fig. 16) wird beispielsweise verwendet für die Eingänge und die Ausgänge der Schaltung aus Fig. 3); das Verbindungsstück aus Fig. 17) ist beispielsweise zu verwenden für den Ausgang der zweiphasigen Schaltung aus Fig. 4), bei der die Ausgänge der aktiven Schaltungen einen Abstand aufweisen.

In Zusammenfassung der verschiedenen obigen Ausführungen, wird die Verbindung der beiden Verbindungsstücke unter Einhaltung der folgenden Regeln durchgeführt: 1) die Achsen der beweglichen Eingangs- und Ausgangsverbindungsstücke der zweiphasigen, am Rotor gebundenen Schaltung beginnen in zwei Ebenenhälften, die gegenüber der Drehachse des Rotors entgegengesetzt und zur Achse selbst senkrecht sind; 2) die entsprechenden, festen Verbindungsstücke sind an zwei entgegengesetzten Seiten des Stützrahmens gebunden und besitzen immer koplanare und zur Drehachse des Rotors senkrechte Achsen; 3) eine zur Drehachse des Rotors senkrechte Ebene enthält die Achse des beweglichen Eingangsverbindungsstückes, die entsprechende Achse des festen Verbindungsstückes und die Achse des entsprechenden Verbindungsschlauches; eine verschiedene, zur Drehachse des Rotors senkrechte Ebene enthält die Achse des beweglichen Ausgangsverbindungsstückes, die entsprechende Achse des festen Verbindungsstückes und die Achse des entsprechenden Verbindungsschlauches; 4) für ϕ = 0 (siehe Fig. 1) identifizieren sich die Achsen der beiden beweglichen Eintritts- und Ausgangsverbindungsstücke mit den entsprechenden Achsen der festen Verbindungsstücke; 5) jedes aus einem beweglichen Verbindungsstück und aus einem entsprechenden festen Verbindungsstück bestehendes Paar ist über einen Schlauch verbunden; 6) Der Verlauf des Schlauches kann geradlinig, gekrümmt mit einem einzigen Höchstwert, oder gekrümmt mit mehreren Höchstwerten sein.

Jeder Schlauch unterliegt aufgrund der Pendelbewegung des Rotors Biegespannungen periodisch wechselnder Art; es fehlt hingegen die Torsionsspannung.

Die obige Verbindung beträgt Mindestbeanspruchungen des Schlauches, die höchste Ausnützung des verfügbaren Raumes und die Abwesenheit von Interferenzen zwischen den verschiedenen Bestandteilen.

Die Figuren 12) und 14) heben hervor, daß die Anwesenheit im Stützrahmen von zwei Drehwellen der Rotoren die folgenden Vorteile aufweist: 1) die Vermeidung der Verwendung von Verbindungsstücken mit Bögen zu 180° zur Verbindung von zwei zweiphasigen Schaltungen, mit kleineren hydraulischen Verlusten und kleineren Den parallelen Achsen der Wellen 4, 7 und 15 gehören in der Reihenfolge die Punkte 0₁, 0, 0₂ (siehe Fig. 19) an. Die Länge $\overline{{\text{0}}_{\text{1}} \text{0}}$ bildet den Arm der Kurbel. Die Längen $\overline{{\text{0}}_{\text{1}} \text{0}}$ und $\overline{{\text{0}}_{\text{1}} {\text{0}}_{\text{2}}}$ sind in Abhängigkeit der Weite des Winkels ϕₒ bemessen, die für die Pendelbewegung des Rotors festgelegt wurde.

Das beschriebene System weist gegenüber dem System Kurbelstonge-Kurbel den Vorteil eines geringeren Platzbedarfes und geringerer Kosten auf. Es kann mehrere Rotoren verschwenken, die auf einer einzigen Welle verschwenkt werden und ist für ein weites Gebiet von Anwendungen für die oben beschriebenen Pumpen geeignet.

## Patentansprüche

1. Pumpe bestehend aus einem System von Rohrschlangen, die periodisch Rotorträgheitskrät übertragen, die in der in ihnen enthaltenen Flüssigkeit einen Druck und eine Förderleistung kontinuierlichen Charakters entwickeln umfassend einen Stützrahmen und ein System von Rohrschaltungen tragenden Pendelmitteln, **dadurch gekennzeichnet, daß** die Rohrschaltungen derart angeordnet sind, daß ein oder zwei Paare von identischen, zweiphasigen Schaltungen gebildet werden; wobei jede zweiphasige Schaltung aus zwei parallelen, identischen Rohrschaltungen (Cᵢ e C_{i'}) besteht, die gemeinsam ein Eingangsrohr (E₁) und ein Ausgangsrohr (Uᵢ) der Flüssigkeit besitzen; wobei sie ausgehend vom Eingang jeweils mit linksgängigem und rechtsgängigem Sinn gewickelt sind; und wobei im Bereich des Einganges, am Anfang einer jeden Schaltung, ein gleichsinniges Ventil angebracht ist, das nur die Flüssigkeitsbewegung vom Eingang bis zum Ausgang erlaubt; wobei die zweiphasige Schaltung an einem Rotor derart starr befestigt ist, daß die Projektionsfläche (Sₒ) der Rohrschaltungen (C₁ und C_{i'}) auf einer Ebene identisch und maximal ist, die zur Drehachse des Rotors senkrecht liegt; wobei dieser Rotor durch ein System Kurbelstange-Kurbel wobei bei der Annahme, daß θ=0° der Drehwinkel der Kurbel ist, für welche die Drehgeschwindigkeit des Rotors positiv und maximal ist, folgt, daß im Intervall θ/0°; 180°) der Drehung der Kurbel die Flüssigkeit der Schaltung (C_{i'}) in jedem Punkt einer elementaren, positiven Trägheitskraft unterliegt, deren höchste Resultierende in (Uᵢ) zwischen den Querschnitten (Uᵢ und Eᵢ) eine Druckdifferenz entwickelt, die ausgedrückt wird durch: p_{Gi'}=2ρSₒϕₒθ̇²sinθ<0; wobei die Flüssigkeit der Schaltung (C_{i'}) auf ähnliche Weise in θ (180°; 360°) eine Druckdifferenz p_{Gi'}= -2ρSₒϕₒθ² sinθ>0 entwickelt; wobei somit in θ (180°; 360°) die entwickelte Druckdifferenz ist: p_{G} = P_{G1} + P_{G1'} 2ρSₒϕₒθ̇²|sinθ| wo |sinθ| der absolute Wert von sin θ ist; nämlich: a) sie entwickelt in θ (0°; 360°), unabhängig vom Vorzeichen der Drehbeschleunigung des Rotors zwischen dem Ausgang (U₁) und dem Eingang (E₁) der zweiphasigen Schaltung den oben beschriebenen Druck, der ist, indem die Größen Sₒ, ϕₒ, θ̇ geändert werden; b) die Reihe von zwei identischen, zweiphasigen Schaltungen, die einer periodischen Beschleunigung mit identischer Frequenz und relativer Phase 0°, 90° unterliegen, erlaubt ist, die zweiphasige Pumpe zu erhalten; c) die Parallelschaltung von zwei zweiphasigen, identischen Pumpen, gebildet durch vier zweiphasige, zweckmäßige Phasen verschobene Schaltung, bildet die vierphasige Pumpe.

2. Pumpe nach Anspruch 1, **dadurch gekennzeichnet, daß** jede zweiphasige Schaltung aus zwei aktiven Schaltungen besteht, die aus einem Rohr erhalten werden, bei dem die Achse gemäß einem Kreis gekrümmt ist, indem, in diametral entgegengesetzten Stellungen, der gemeinsame Eingang und Ausgang an den beiden aktiven Schaltungen abgeleitet ist; wobei im Bereich des Einganges die beiden gleichsinnigen Ventile mit Zustimmungssinn in Richtung des Ausganges eingebaut sind; wobei der Eingang und der Ausgang auf den beiden entgegengesetzten Seiten der Schaltung mit Verwendung von zwei Verbindungsstücken übergehen, deren Endachsen die Drehachse des Rotors senkrecht überschneiden; wobei die Schaltung an jeder Stelle Trägheitskräfte entwickelt, die parallel zu ihrer Achse sind.

3. Pumpe nach einem der vorstehenden Ansprüche, **dadurch gekennzeichnet, daß** jede zweiphasige Schaltung aus zwei aktiven Schaltungen besteht, die durch Rohrabschnitte mit einer längs einer zylinderförmigen Spirale gewickelten Achse derart erhalten werden, daß vor allem der gemäß der Drehachse des Rotors verfügbare Raum ausgenützt wird.

4. Pumpe nach einem der vorstehenden Ansprüche, **dadurch gekennzeichnet, daß** jede zweiphasige Schaltung aus aktiven Schaltungen besteht, die durch ein Rohr erhalten werden, dessen Achse gemäß einem zylinderförmigen Spiralabschnitt gebogen ist, mit einer ungeraden Anzahl von Windungen; wobei die aktiven Schaltungen in der mittigen Stellung des genannten Abschnittes ausgehen, von dem der Eingang der zweiphasigen Schaltung abgeleitet ist; wobei der Ausgang vom die beiden Enden der Spirale verbindenden Rohr abgeleitet ist; wobei der Eingang und der Ausgang der zweiphasigen Schaltung auf zwei gegenüber der Achse der Schaltung entgegengesetzten Ebenenhälften angeordnet sind; wobei die gleichsinnigen Ventile rechts und links des Einganges mit Zustimmungssinn in Richtung des Ausganges angeordnet sind.

5. Pumpe nach einem der vorstehenden Ansprüche, **dadurch gekennzeichnet, daß** jede zweiphasige Schaltung aus zwei aktiven Schaltungen besteht, die gemäß einer ungeraden Zahl von übereinander liegenden zylinderförmigen Spiralabschnitten derart gekrümmt ist, daß zwei aufeinander folgende Abschnitte mit identischem Sinn und einem Winkel eines gegenüber einem zur Spiralenachse parallelen Versor entgegengerichteten Vorschubes aufgewickelt sind; wobei ihre Verbindung durchgeführt wird, indem das Ende des darunterliegenden Abschnittes mit dem Anfang des darüberliegenden Abschnittes verbunden werden; wobei jeder Abschnitt eine Anzahl von Windungen nₛ = K+0,5 besitzt, wo K eine gerade Zahl ist; wobei nach Drehung von 180° einer der beiden identischen, aktiven Schaltungen um eine zur gemeinsamen Achse senkrechten Gerade von den beiden inneren und äußeren zweckmäßiger Weise angeordneten Enden der Eingang und der Ausgang der zweiphasigen Schaltung abgeleitet ist, die eine Position an zwei gegenüber der Achse der erhaltenen zweiphasigen Schaltung entgegengesetzten und parallelen Geraden einnehmen; wobei rechts und links des Einganges, die beiden gleichsinnigen Ventile mit Zustimmung in Richtung des Ausganges eingebaut sind.

6. Pumpe nach einem der vorstehenden Ansprüche, **dadurch gekennzeichnet, daß** jede zweiphasige Schaltung aus zwei aktiven Schaltungen besteht, die durch Rohrabschnitte erhalten werden, deren Achse gemäß einer Spirale von Archimedes derart gekrümmt ist, daß vor allem der gemäß dem Rotorradius verfügbare Raum ausgenützt wird.

7. Pumpe nach einem der vorstehenden Ansprüche, **dadurch gekennzeichnet, daß** jede zweiphasige Schaltung aus zwei aktiven, von einem Rohr erhaltenen Schaltungen besteht, deren Achsen jeweils gemäß einem rechtsgängigen und einem linksgängigen Abschnitt einer Spirale von Archimedes gebogen sind, die beide identischen Querschnitt, Länge und Fläche S₀ aufweisen und aus einer Anzahl von Windungen nₛ=K+0,5 zusammengesetzt sind, wo K eine ganze Zahl ist, um den Eingang und den Ausgang der zweiphasigen Schaltung an abgewandten Radien zu ermöglichen; wobei die beiden Schaltungen derart aneinanderliegen, daß die Eingänge aneinandergrenzen, im Bereich derer, die einsinnigen Ventile eingebaut sind und die Ausgänge der beiden aktiven Schaltungen angrenzend sind, von deren Verbindung der Eingang und der Ausgang der zweiphasigen Schaltung abgeleitet ist.

8. Pumpe nach einem der vorstehenden Ansprüche, **dadurch gekennzeichnet, daß** jede zweiphasige Schaltung aus zwei aktiven Schaltungen besteht, die aus einem Rohr erhalten werden, dessen Achse gemäß einer ungeraden Zahl von identischen Abschnitten einer Spirale von Archimedes gekrümmt ist, die in Reihe geschaltet sind und die folgenden Merkmale besitzen: a) die Anzahl der Windungen eines jeden Abschnittes ist nₛ=K+0,5; b) die aufeinanderfolgenden Abschnitte besitzen Eingänge und Ausgänge, die alternativ innen und außen liegen und einen Radius der Windungen, der wechselweise mit der Zunahme des Aufwickelwinkels zunimmt und abnimmt; c) der Aufwickelwinkel nimmt ausgehend vom Eingang mit Gegenuhrzeigersinn für die Abschnitte der Schaltung (Cᵢ) und mit Uhrzeigersinn für die Abschnitte von (C_{i'}) zu; d) die Abschnitte einer jeden Reihe sind in Reihenfolge im Bereich des Ausganges des einen und des Einganges des darauffolgenden aneinanderliegend und verbunden; wobei der Eingang und der Ausgang der zweiphasigen Schaltung von der Verbindung der beiden Eingänge und der beiden Ausgänge der Schaltungen (Cᵢ und C_{i'}) abgeleitet sind, wobei im Bereich des Einganges die einsinnigen Ventile eingebaut sind; der Eingang und der Ausgang nehmen eine Stellung mit gegenüber der Achse der Schaltung entgegengerichteten Radien ein.

9. Pumpe nach einem der vorstehenden Ansprüche, **dadurch gekennzeichnet, daß** nur eine einzige Welle für die Pendelbewegung der Rotoren verwendet wird, auf denen die zweiphasigen Schaltungen starr befestigt sind, die für den Betrieb der zweiphasigen, vierphasigen und polyfunktionalen Pumpen notwendig sind.

10. Pumpe nach einem der vorstehenden Ansprüche, **dadurch gekennzeichnet, daß** zwei parallele Wellen verwendet werden, auf denen jeder die Hälfte der Rotoren der Pumpe pendelt; wobei auf diesen die zweiphasigen Schaltungen starr befestigt sind, die für den Betrieb der zweiphasigen, vierphasigen und polyfunktionellen Pumpen notwendig sind.

11. Pumpe nach einem der vorstehenden Ansprüche, **dadurch gekennzeichnet, daß** das Paar von Rotoren (R₁ und R₂) einer periodischen Pendelbewegung mit identischer Frequenz und relativer Phase θ = 0°,90° unterliegen.

12. Pumpe nach einem der vorstehenden Ansprüche, **gekennzeichnet durch** eine Quaterne von Rotoren (R₁, R₂, R₁₁, R₂₂) die einer periodischen Pendelbewegung mit identischer Frequenz und relativer Phase θ = 0°,90°,180°, 270°.

13. Pumpe nach einem der vorstehenden Ansprüche, **dadurch gekennzeichnet, daß** die zweiphasige Pumpe aus einer Reihe von zwei identischen, zweiphasigen Schaltungen besteht, die an den zuständigen, pendelnden Rotoren mit einer Phasendifferenz gleich 90° befestigt sind, , wobei auf diese Weise am Eingang und am Ausgang der Pumpe zwei aktive Schaltungen mit relativer Phase von 0° und 180° vorhanden sind.

14. Pumpe nach einem der vorstehenden Ansprüche, **dadurch gekennzeichnet, daß** die vierphasige Pumpe aus der Parallelschaltung von zwei zweiphasigen Pumpen besteht, die mit vier identischen zweiphasigen Schaltungen ausgeführt ist, die auf den zuständigen Rotoren befestigt sind; wobei der Eingang der Pumpe aus der Parallelschaltung der zweiphasigen Schaltungen (CB₁ und CB₂₂) besteht und der Ausgang aus der Parallelschaltung von CB₂ und CB₁₁, derart, daß sowohl am Eingang als am Ausgang der Pumpe vier aktive Schaltungen mit relativer Phase θ = 0°, 90°; 180°, 270° anwesend sind.

15. Pumpe nach einem der vorstehenden Ansprüche, **gekennzeichnet durch** eine polifunktionelle Pumpe, bestehend aus mehreren zweiphasigen und vierphasigen Pumpen mit zweiphasigen Schaltungen, die an den zuständigen Rotoren befestigt sind.

16. Pumpe nach einem der vorstehenden Ansprüche, **dadurch gekennzeichnet, daß** die Verbindung der beweglichen Eingangs- und Ausgangsverbindungsstücke einer jeden zweiphasigen, an einem Rotor befestigten Schaltung, mit den entsprechenden am Stützrahmen gebundenen festen Verbindungsstücken unter Verwendung von Schläuchen auf folgende Weise durchgeführt wird: 1) die Achsen der beweglichen Eingangs- und Ausgangsverbindungsstücke haben jeweils einen Anfang in zwei zur Drehachse des Rotors entgegengesetzten ebenen Hälften; 2) die genannte Achsen gehören zusammen mit den Achsen der entsprechenden festen Verbindungsstücke und der entsprechenden Verbindungsschläuche, zwei verschiedenen Ebenen an, die zur genannten Drehochse senkrecht sind; 3) die beiden festen Eingangs- und Ausgangsverbindungsstücke sind an zwei entgegengesetzten Seiten des Stützrahmens befestigt und derart angeordnet, daß im Bereich der Höchstgeschwindigkeit des Rotors ihre Achsen mit den Achsen der entsprechenden, beweglichen Verbindungsstücke zusammenfallen; 4) der Verlauf der Schläuche kann geradlinig oder gekrümmt mit einem oder mehreren Höchstwerten sein.

17. Pumpe nach Anspruch 1, **dadurch gekennzeichnet, daß** der Verschwenkmechanismus des Rotors besteht aus: a) aus einer Kurbelwelle mit einer Achse die zur Achse des Rotors parallel ist und auf am Stützrahmen befestigten Lagern sich dreht; b) einem Paar von Kurbeln, an deren Bolzen ein Lager angebracht ist; c) zwei parallelen, am Rotor in einer zu seiner Drehachse symmetrischen Position starr befestigten Führungen, zwischen denen ein Lager derart angeordnet ist, daß bei Drehung der Kurbelwelle des Lagers dem Rotor eine Pendelbewegung überträgt.

## Claims

1. Pump consisting of a mechanism transmitting periodic rotational inertial forces to a system of tubular circuits, which forces develop in the liquid contained therein, a continuous pressure and flow, comprising a support frame and a system of oscillating means carrying the tubular circuits, **characterised in that** the tubular circuits are arranged so as to form one or two pairs of identical 2-phase circuits with each 2-phase circuit consisting of the parallel of two identical tubular circuits Cᵢ and Cᵢ, having in common an inlet tube Eᵢ and an outlet tube Uᵢ for the liquid; starting from the inlet these tubes are respectively wound in left-hand and right-hand directions and in addition at the inlet at the beginning of each circuit is applied a one-way valve allowing liquid motion only from the inlet to the outlet; the 2-phase circuit is rigidly fastened to a rotor so that the area S₀ of the projection of the circuits Cᵢ and C_{i'} on a plane perpendicular to the rotor rotation axis is identical and peak; this is subjected by a connecting rod & crank system to periodic oscillatory motion; assuming that θ = 0° is the crank rotation angle for which the rotary velocity of the rotor is positive peak, it follows that in the range θ (0°; 180°) of crank rotation the liquid of the circuit C_{i'} is subjected at all points to a positive inertial elementary force whose peak resultant at Uᵢ develops between the sections Uᵢ and Eᵢ, a pressure differential expressed by p_{Gi'} = 2ρS₀ϕ₀θ̇²senθ>0; analogously the liquid of the circuit C_{i'} develops at θ(180°; 360°), a pressure differential p_{Gi'} = -2ρS₀ϕ₀θ²senθ>0; therefore at θ(0°; 360°) the pressure differential developed is: P_{G}=P_{G1}+P_{G1'}=2ρS₀ϕ₀θ̇²|sinθ| where |sinθ| is the absolute value of sin θ; in view of the foregoing the 2-phase circuit indeed, a) at θ (0°; 360°) regardless of the sign of the rotatory acceleration of the rotor, it develops between the outlet Uᵢ and inlet Eᵢ of the 2-phase circuit the above pressure which is regulated by changing the terms S₀, ϕ₀, θ̇; b) the series of two identical 2-phase circuits subjected to periodic acceleration with the same frequency and with relative phase 0°, 90° allows the 2-phase pump described above to be obtained, and c) the parallel of two identical 2-phase pumps made up of four 2-phase circuits appropriately out of phase constitutes the 4-phase pump.

2. Pump in accordance with claim 1 **characterised in that** each 2-phase circuit consists of two active circuits made from a tube in which the axis is bent along a circumference in which in diametrically opposite position is branched the inlet and outlet common to the two active circuits; at the inlet are inserted the two one-way valves allowing direction towards the outlet; the inlet and outlet are moved onto two opposite sides with respect to the circuit plane with the use of two connectors whose terminal axes intersect the rotor rotation axis perpendicularly; the circuit develops inertial forces parallel to its axis at all points.

3. Pump in accordance with the above claims **characterised in that** each 2-phase circuit consists of two active circuits Cᵢ and C_{i'} which are made from tube sections with axis wound in a cylindrical spiral so as to utilise predominantly the space available in accordance with the rotor rotation axis.

4. Pump in accordance with the above claims **characterised in that** each 2-phase circuit consists of two active circuits made from a tube whose axis is bent along a cylindrical spiral section having an odd number of turns; the active circuits initiate at the mean point of said section from which is branched the inlet of the 2-phase circuit; the outlet is branched from the tube joining the two ends of the spiral; the inlet and outlet of the 2-phase circuit are arranged on two opposing semiplanes with respect to the circuit axis; the one-way valves are arranged to the right and left of the inlet with allowed direction towards the outlet.

5. Pump in accordance with the above claims **characterised in that** each 2-phase circuit consists of two active circuits made from a tube whose axis is bent in an odd number of cylindrical spiral sections superimposed so that two successive sections are wound with the same direction and advancement angle opposite to a versor parallel to the spiral axis; they are connected by joining the end of the section below with the beginning of the section above; each section has a number of turns nₛ = K+0,5 where K is a whole number; after rotation of 180° of one of two identical 2-phase circuits around a straight line perpendicular to the common axis, from the two internal and external ends appropriately positioned is branched the inlet and outlet of the 2-phase circuit occupying a position on two parallel straight lines diametrically opposed with respect to the axis of the 2-phase circuit obtained; to the right and left of the inlet are inserted the two one-way valves with allowed direction towards the outlet.

6. Pump in accordance with the above claims **characterised in that** each 2-phase circuit consists of two active circuits made from sections of tube whose axis is bent in an Archimedean spiral so as to utilise predominantly the space included between two predetermined radii of the rotor rotation axis.

7. Pump in accordance with the above claims **characterised in that** each 2-phase circuit consists of two active circuits made from a tube whose axes are bent respectively along a right-hand section and a left-hand section of Archimedean spiral both with identical sections, length and area S₀ and made up of a number of turns nₛ=K+0,5 where K is a whole number to allow inlet and outlet of the 2-phase circuit on opposite radii; the two circuits are side-by-side so that their inlets are contiguous and at said inlets are inserted the one-way valves and the outlets of the two active circuits; from their junction are branched the inlet and outlet of the 2-phase circuit.

8. Pump in accordance with the above claims **characterised in that** each 2-phase circuit consists of two active circuits made from a tube whose axis is bent in an odd number of identical sections of Archimedean spiral connected in series and having the following characteristics, a) the number of turns of each section is nₛ = K+0,5; b) two successive sections have their inlet and outlet alternately internal and external and turn radius alternately increasing and decreasing with the increase in the winding angle, c) starting from the inlet the winding angle increases with counterclockwise direction for the sections of the circuit Cᵢ and with clockwise direction for the sections of Cᵢ'; d) the sections of each series are arranged in an orderly manner side-by-side and connected at the outlet of one and the inlet of the next; the inlet and outlet of the 2-phase circuit are branched from the connection of the two inlets and two outlets of the circuits Cᵢ and C_{i'}; the one-way valves are inserted at the inlet; inlet and outlet occupy a position with opposite radii with respect to the axis of the circuit.

9. Pump in accordance with the above claims **characterised by** the use of a single shaft for oscillation of the rotors on which the 2-phase circuits necessary for operation of the 2-phase, 4-phase and multifunction pumps are rigidly fastened.

10. Pump in accordance with the above claims **characterised by** the use of two parallel shafts on each of which oscillate half of the pump rotors; to these are rigidly fastened the 2-phase circuits necessary for operation of the 2-phase, 4-phase and multifunction pumps.

11. Pump in accordance with the above claims **characterised by** a pair of rotors R₁ and R₂ subjected to periodic oscillatory motion with identical frequency and relative phase θ = 0°, 90°.

12. Pump in accordance with the above claims **characterised by** a set of four rotors R₁, R₂, R₁₁, R₂₂ subjected to periodic oscillatory motion with identical frequency and relative phase θ = 0°,90°,180°,270°; to each of which the 2-phase circuits suitable for accomplishment of 2-phase, 4-phase and multifunction pumps are rigidly fastened.

13. Pump in accordance with the above claims **characterised in that** it is a 2-phase pump consisting of the series of the two identical 2-phase circuits fastened to two oscillating rotors with a phase difference of 90°; in this manner there are two active circuits with relative phase 0° and 180° at the pump inlet and outlet.

14. Pump in accordance with the above claims **characterised in that** it is a 4-phase pump consisting of the parallel of two 2-phase pumps made with four identical 2-phase circuits fastened to the pertinent rotors; the pump inlet consists of the parallel of the 2-phase circuits CB₁ and CB₂₂ and the outlet of the parallel of CB₂ and CB₁₁ so that both at the inlet and the outlet of the pump there are four active circuits with relative phase θ = 0°,90°,180°,270°.

15. Pump in accordance with the above claims **characterised in that** it is a multifunction pump consisting of several 2-phase and 4-phase pumps with 2-phase circuits fastened only on two or four pertinent rotors.

16. Pump in accordance with the above claims **characterised in that** connection of the movable inlet and outlet connectors of each 2-phase circuit fastened to a rotor with the corresponding fixed connectors constrained to the support frame is performed using flexible tubes in the following manner: 1) the axes of the movable inlet and outlet connectors initiate respectively in two semiplanes opposite the rotor rotation axis, 2) together with the axes of the corresponding fixed connectors and flexible connection tubes said axes belong to two distinct planes perpendicular to said rotation axis, 3) the two fixed inlet and outlet connectors are fastened on two opposite sides of the support frame and arranged so that at peak rotor velocity their axes coincide with the axes of the corresponding movable connectors, and 4) the path of the flexible tubes can be straight or bent with one or more peaks.

17. Pump in accordance with claim 1 **characterised in that** the oscillation mechanism of the rotor consists of, a) a crankshaft with axis parallel to that of the rotor and rotating on bearings fastened to the frame, b) a pair of cranks to whose pin a bearing is applied, c) two parallel guides rigidly fixed to the rotor in a symmetrical position with respect to its rotation axis and between which is arranged the bearing in such a manner that by causing the crankshaft to rotate the bearing transmits to the rotor an oscillatory motion.

## Revendications

1. Pompe consistant en un mécanisme transmettant à un système de circuits tubulaires des forces d'inertie rotatoires de type périodique, lesquelles développent dans le liquide contenu dans les circuits une pression et un débit continus, comprenant un bâti support et un système de moyens oscillants portant les circuits tubulaires, **caractérisée en ce que** les circuits tubulaires sont disposés de manière à former une ou plusieurs paires de circuits biphasés identiques; chaque circuit biphasé se compose du parallèle de deux circuits tubulaires identiques Cᵢ et C_{i'} ayant en commun un tube d'entrée Eᵢ et un tube de sortie Uᵢ du liquide; à partir de l'entrée ces tubes sont respectivement enroulés selon une direction à gauche et à droite; et en outre à l'entrée, au commencement de chaque circuit, il y a l'application d'une soupape unidirectionnelle ne permettant le mouvement du liquide que de l'entrée vers la sortie; le circuit biphasé est fixé rigidement à un rotor, de sorte que l'aire S₀ de la projection des circuits Cᵢ et C_{i'} sur un plan perpendiculaire à l'axe de rotation du rotor est identique et maximum; celui-ci est soumis par un système bielle-manivelle à un mouvement oscillatoire périodique; si l'on suppose que θ=0° est l'angle de rotation de la manivelle, pour lequel la vitesse rotatoire du rotor est maximum positive, il s'ensuit que dans l'intervalle θ(0°; 180°) de la rotation de la manivelle le liquide du circuit C_{i'} est soumis à tout point à une force élémentaire d'inertie positive, dont la résultante maximum à Uᵢ développe entre les sections Uᵢ et Eᵢ une différence de pression exprimée par p_{Gi'}=2ρSₒϕₒθ²senθ>0; de même le liquide du circuit C_{i'} développe à θ(180°; 360°) une différence de pression p_{Gi'}=-2ρSₒϕₒθ²senθ>0; par conséquent à θ(0°; 360°) la différence de pression développée est: P_{G}=P_{G1}+P_{G1'} = 2ρSₒϕₒθ̇²|senθ| où |senθ| est la valeur absolue de sin θ; en considération de ce qui précède, en effet, le circuit biphasé a) à θ(0°; 360°), indépendamment du signe de l'accélération rotatoire du rotor, développe entre la sortie Uᵢ et l'entrée Eᵢ du circuit biphasé la pression décrite plus haut, laquelle est réglée en changeant les termes S₀, ϕ₀, θ̇; b) la série de deux circuits biphasés identiques soumis à accélérations périodiques avec la même fréquence et phase relative 0°, 90°, permet qu'on obtienne la pompe biphasée décrite ci-dessus; c) le parallèle de deux pompes biphasées identiques composé de quatre circuits biphasés convenablement décalés, constitue la pompe à quatre phases.

2. Pompe selon la revendication 1, **caractérisée en ce que** chaque circuit biphasé consiste en deux circuits actifs obtenus d'un tube dans lequel l'axe est courbé suivant une circonférence, dans laquelle, à une position diamétralement opposée, sont branchées l'entrée et la sortie communes aux deux circuits actifs; à l'emplacement de l'entrée sont insérées les deux soupapes unidirectionnelles avec sens de déplacement vers la sortie; l'entrée et la sortie sont transférées sur deux côtés opposés par rapport au plan du circuit par l'emploi de deux raccords, dont les axes terminaux coupent perpendiculairement l'axe de rotation du rotor; le circuit développe à tout point des forces d'inertie parallèles à son axe.

3. Pompe selon les revendications précédentes **caractérisée en ce que** chaque circuit biphasé consiste en deux circuits actifs Cᵢ et C_{i'} qui sont obtenus de sections de tube à axe enroulé selon une spirale cylindrique, en exploitant principalement l'espace disponible suivant l'axe de rotation du rotor.

4. Pompe selon la revendications précédentes **caractérisée en ce que** chaque circuit biphasé consiste en deux circuits actifs obtenus d'un tube dont l'axe est plié le long d'une section de spirale cylindrique ayant un nombre impair de spires; les circuits actifs commencent au point moyen de ladite section, d'où l'entrée du circuit biphasé est branchée; la sortie est branchée du tube joignant les deux extrémités de la spirale; l'entrée et la sortie du circuit biphasé sont disposées sur deux demi-plans opposés par rapport à l'axe du circuit; les soupapes unidirectionnelles sont disposées à droite et à gauche de l'entrée avec sens de déplacement vers la sortie.

5. Pompe selon les revendications précédentes **caractérisée en ce que** chaque circuit biphasé consiste en deux circuits actifs obtenus d'un tube, dont l'axe est courbé selon un nombre impair de sections de spirale cylindrique superposées de sorte que deux sections en succession sont enroulées selon la même direction et angle d'avance opposé par rapport à un verseur parallèle à l'axe de la spirale; leur liaison est exécutée en joignant la fin de la section placée au dessous au commencement de la section placée au-dessus; chaque section a un nombre de spires nₛ = K+0,5, où K est un nombre entier; après la rotation de 180° de l'un des deux circuits biphasés identiques autour d'une droite perpendiculaire à l'axe commun, il y a le branchement, à partir des deux extrémités intérieures et extérieures convenablement positionnées, de l'entrée et de la sortie du circuit biphasé occupant une position sur deux droites parallèles et diamétralement opposées par rapport à l'axe du circuit biphasé obtenu; à droite et à gauche de l'entrée sont insérées les deux soupapes unidirectionnelles avec sens de déplacement vers la sortie.

6. Pompe selon les revendications précédentes **caractérisée en ce que** chaque circuit biphasé consiste en deux circuits actifs obtenus de sections de tube dont l'axe est courbé suivant une spirale d'Archimède en n'exploitant que l'espace compris entre deux rayons prédéterminés de l'axe de rotation du rotor.

7. Pompe selon les revendications précédentes **caractérisée en ce que** chaque circuit biphasé consiste en deux circuits actifs obtenus d'un tube dont les axes sont pliés respectivement selon une section de spirale d'Archimède dirigée à droite et une section dirigée à gauche, toutes les deux égales en coupe, longueur et aire S₀ et composées d'un nombre de spires nₛ=K+0,5, où K est un nombre entier, dans le but de permettre l'entrée et la sortie du circuit biphasé sur des rayons opposés; les deux circuits sont rapprochés côte à côte de manière que les entrées et les sorties des deux circuits actifs sont contiguës, à l'emplacement desdits entrées étant insérées les soupapes unidirectionnelles, l'entrée et la sortie du circuit biphasé étant branchées de leur jonction.

8. Pompe selon les revendications précédentes **caractérisée en ce que** chaque circuit biphasé consiste en deux circuits actifs obtenus d'un tube dont l'axe est courbé selon un nombre impair de sections de spirale d'Archimède identiques, connèctées en série et ayant les caractéristiques suivantes: a) le nombre de spires de chaque section est nₛ=K+0,5; b) deux sections en succession ont des entrées et sorties alternativement intérieures et extérieures et le rayon des spires alternativement croissant et décroissant au fur et à mesure que l'angle d'enroulement augmente; c) l'angle d'enroulement, à partir de l'entrée, est croissant dans le sens inverse des aiguilles d'une montre pour les sections du circuit Cᵢ et dans le sens des aiguilles d'une montre pour les sections de C_{i'}; d) les sections de chaque série sont disposées de manière ordonnée, côte à côte et connectées à la sortie de l'une et à l'entrée de la suivante; l'entrée et la sortie du circuit biphasé sont branchées à partir de la connexion des deux entrées et des deux sorties des circuits Cᵢ et C_{i'}; à l'emplacement de l'entrée sont insérées les soupapes unidirectionnelles; l'entrée et la sortie occupent une position à rayons opposés par rapport à l'axe du circuit.

9. Pompe selon les revendications précédentes **caractérisée par** l'emploi d'un seul arbre pour l'oscillation des rotors, sur lequel sont rigidement fixés les circuits biphasés nécessaires au fonctionnement des pompes biphasées, à quatre phases et à plusieurs fonctions.

10. Pompe selon les revendications précédentes **caractérisée par** l'emploi de deux arbres parallèles, sur chacun desquels oscille la moitié des rotors de la pompe; à ces arbres sont rigidement fixés les circuits biphasés nécessaires au fonctionnement des pompes biphasées, à quatre phases et à plusieurs fonctions.

11. Pompe selon les revendications précédentes **caractérisée par** une paire de rotors R₁ et R₂ soumis à un mouvement oscillatoire périodique avec fréquence identique et phase relative θ = 0°,90°.

12. Pompe selon les revendications précédentes **caractérisée par** une série de quatre rotors R₁, R₂, R₁₁, R₂₂ soumis à un mouvement oscillatoire périodique avec fréquence identique et phase relative θ = 0°,90°,180°,270°; sur chacun de ceux-ci sont fixés rigidement les circuits biphasés destinés à la réalisation de pompes biphasées, à quatre phases et à plusieurs fonctions.

13. Pompe selon les revendications précédentes **caractérisée en ce qu'**il s'agit d'une pompe biphasée consistant dans la série des deux circuits biphasés identiques fixés à deux rotors oscillants avec une différence de phase égale à 90°; de cette manière à l'entrée et à la sortie de la pompe il y a deux circuits actifs avec phase relative 0° et 180°.

14. Pompe selon les revendications précédentes **caractérisée en ce qu'**il s'agit d'une pompe à quatre phases consistant dans le parallèle de deux pompes biphasées réalisées avec quatre circuits biphasés identiques fixés sur les rotors pertinents; l'entrée de la pompe consiste dans le parallèle des circuits biphasés CB₁ et CB₂₂ et la sortie dans le parallèle de CB₂ et CB₁₁ de telle sorte que soit à l'entrée soit à la sortie de la pompe il y a la présence de quatre circuits actifs avec phase relative θ = 0°,90°,180°,270°.

15. Pompe selon les revendications précédentes **caractérisée en ce qu'**il s'agit d'une pompe à plusieurs fonctions consistant en plusieurs pompes biphasées et à quatre phases avec des circuits biphasés qui ne sont fixés que sur deux ou bien quatre rotors pertinents.

16. Pompe selon les revendications précédentes **caractérisée en ce que** la liaison des raccords mobiles d'entrée et de sortie de chaque circuit biphasé fixé à un rotor aux raccords fixes correspondants reliés au bâti support est exécutée avec l'emploi de tubes flexibles de la manière suivante: 1) les axes des raccords mobiles d'entrée et de sortie commencent respectivement sur deux demi-plans opposés à l'axe de rotation du rotor; 2) lesdits axes, ensemble avec les axes des raccords fixes correspondants et des tubes flexibles de liaison correspondants, appartiennent à deux plans distincts perpendiculaires audit axe de rotation; 3) les raccords fixes d'entrée et de sortie sont fixés sur deux côtés opposés du bâti support et disposés de telle sorte qu'en correspondance avec la vitesse maximum du rotor, leurs axes sont coïncidents avec les axes des raccords mobiles correspondants; 4) le parcours des tubes flexibles peut être rectiligne ou bien courbé avec un ou plusieurs maximums.

17. Pompe selon la revendication 1, **caractérisée en ce que** le mécanisme d'oscillation du rotor comporte: a) un arbre-manivelle à axe parallèle à celui du rotor et tournant sur des coussinets fixés au bâti support; b) une paire de manivelles, au pivot desquelles est appliqué un coussinet; c) deux guidages parallèles fixés rigidement au rotor en position symétrique par rapport à son axe de rotation, entre lesquels est disposé le coussinet, de telle sorte qu'en causant la rotation de l'arbre-manivelle le coussinet transmet un mouvement oscillatoire au rotor.
